# FASCICULE DE BREVET EUROPEEN

(11) **EP 3 078 027 B1**
(45) Date de publication et mention de la délivrance du brevet: **23.05.2018**
(21) Numéro de dépôt: 14814978.4
(22) Date de dépôt: 27.11.2014
(51) Int. Cl.: G10L 25/84, G10L 25/78

(54) **PROCÉDÉ DE DÉTECTION DE LA VOIX**
STIMMENDETEKTIONSVERFAHREN
VOICE DETECTION METHOD

(30) Priorité: 02.12.2013 FR 1361922
(43) Date de publication de la demande: 12.10.2016
(73) Titulaire: Adeunis RF, 38920 Crolles (FR)
(72) Inventeur: MAOUCHE, Karim, F-38000 Grenoble (FR)
(74) Mandataire: Chevalier, Renaud Philippe
(86) Numéro de dépôt international: PCT/FR2014/053065
(87) Numéro de publication internationale: WO 2015/082807

(56) Documents cités:
- FR-A1- 2 988 894
- US-A1- 2009 076 814
- HAE YOUNG KIM ET AL: "Pitch detection with average magnitude difference function using adaptive threshold algorithm for estimating shimmer and jitter", ENGINEERING IN MEDICINE AND BIOLOGY SOCIETY,1998. PROCEEDINGS OF THE20TH ANNUAL INTERNATIONAL CONFERENCE OF THE IEEE, IEEE - PISCATAWAY, NJ, US, vol. 6, 29 octobre 1998 (1998-10-29), pages 3162-3164, XP010320717, ISBN: 978-0-7803-5164-6
- BERISHA V ET AL: "Real-Time Implementation of a Distributed Voice Activity Detector", SENSOR ARRAY AND MULTICHANNEL PROCESSING, 2006. FOURTH IEEE WORKSHOP ON, IEEE, PISCATAWAY, NJ, USA, 12 juillet 2006 (2006-07-12), pages 659-662, XP031331558, ISBN: 978-1-4244-0308-0

## Description

La présente invention se rapporte à un procédé de détection de la voix permettant de détecter la présence de signaux de parole dans un signal acoustique bruité issu d'un microphone.

Elle se rapporte plus particulièrement à un procédé de détection de la voix utilisé dans un système de communication audio sans fil mono-capteur.

L'invention se situe dans le domaine spécifique de la détection d'activité de la voix, généralement appelé « VAD » pour Voice Activity Détection, qui consiste à détecter la parole, autrement dit des signaux de parole, dans un signal acoustique issu d'un microphone.

L'invention trouve une application privilégiée, mais non limitative, avec un système de communication audio sans fils multi-utilisateurs, du type système de communication par multiplexage temporel ou full-duplex, entre plusieurs terminaux de communication autonomes, c'est-à-dire sans raccordement à une base de transmission ou à un réseau, et simple d'utilisation, c'est-à-dire sans intervention d'un technicien pour établir la communication.

Un tel système de communication, notamment connu des documents WO10149864 A1, WO10149875 A1 et EP1843326 A1, est classiquement employé dans un environnement bruité voire très bruité, par exemple en milieu marin, dans le cadre d'un spectacle ou d'un évènement sportif en salle ou en extérieur, sur un chantier, etc.

La détection d'activité de la voix consiste généralement à délimiter au moyen de critères quantifiables, les débuts et fin de mots et/ou de phrases dans un signal acoustique bruité, autrement dit dans un flux audio donné. Une telle détection trouve des applications dans des domaines comme le codage de parole, la réduction de bruit ou encore la reconnaissance de parole.

La mise en oeuvre d'un procédé de détection de la voix dans la chaîne de traitement d'un système de communication audio permet en particulier de ne pas transmettre de signal acoustique ou audio durant les périodes de silence. De ce fait, le bruit environnant ne sera pas transmis pendant ces périodes, dans un souci d'améliorer le rendu audio de la communication ou pour réduire le débit de transmission. Par exemple, dans le cadre du codage de parole, il est connu d'employer la détection d'activité de la voix pour coder le signal audio de façon pleine que lorsque le procédé « VAD » indique de l'activité. De ce fait, lorsqu'il n y a pas de parole et que l'on se trouve dans une période de silence, le débit de codage baisse significativement, ce qui en moyenne, sur tout le signal, permet d'atteindre des débits plus faibles.

Il existe ainsi beaucoup de procédés de détection d'activité de la voix mais ces derniers présentent des performances médiocres ou ne fonctionnent pas du tout dans le cadre d'un environnement bruité voire très bruité, tel que dans un environnement de rencontre sportive (en extérieur ou en intérieur) avec des arbitres qui doivent communiquer en audio et sans fil. En effet, les procédés connus de détection d'activité de la voix donnent de mauvais résultats lorsque le signal de parole est entaché de bruit.

Parmi les procédés de détection d'activité de la voix connus, certains mettent en oeuvre une détection de la fréquence fondamentale caractéristique d'un signal de parole, comme divulgué notamment dans le document FR 2 988 894. Dans le cas d'un signal de parole, dit signal ou son voisé, le signal présente en effet une fréquence dite fondamentale, généralement appelée « pitch », qui correspond à la fréquence de vibration des cordes vocales de la personne qui parle, et qui s'étend généralement entre 70 et 400 Hertz. L'évolution de cette fréquence fondamentale détermine la mélodie de la parole et son étendue dépend du locuteur, de ses habitudes mais aussi de son état physique et mental.

Ainsi, pour réaliser la détection d'un signal de parole, il est connu de partir du principe qu'un tel signal de parole est quasi-périodique et que, de ce fait, une corrélation ou une différence avec le signal lui-même mais décalé présentera des maximums ou des minimums au voisinage de la fréquence fondamentale et de ses multiples.

Le document « YIN, a fundamental frequency estimator for speech and music », par Alain De Cheveigne et Hideki Kawahara, Journal of the Acoustical Society of America, Vol. 111, No. 4, pp. 1917-1930, Avril 2002, propose et développe une méthode basée sur la différence entre le signal et le même signal décalé temporellement.

Plusieurs méthodes décrites ci-après sont basées sur la détection de la fréquence fondamentale du signal de parole ou pitch dans un signal acoustique x(t) bruité.

Une première méthode de détection de la fréquence fondamentale met en oeuvre la recherche du maximum de la fonction d'auto-corrélation P(τ) définie par la relation suivante : $R \left(τ\right) = \frac{1}{N} {\sum }_{n = 0}^{N - 1 - τ} x \left(n\right) x \left(n + τ\right) , 0 \leq τ \leq max \left(τ\right) .$

Cette première méthode employant la fonction d'auto-corrélation ne donne cependant pas satisfaction dès lors qu'il y a présence de bruit relativement important. De plus la fonction d'auto-corrélation souffre de la présence de maximums qui ne correspondent pas à la fréquence fondamentale ou à ses multiples, mais à des sous-multiples de celle-ci.

Une deuxième méthode de détection de la fréquence fondamentale met en oeuvre la recherche du minium de la fonction différence D(τ) définie par la relation suivante : $D \left(τ\right) = \frac{1}{N} {\sum }_{n = 0}^{N - 1 - τ} | x \left(n\right) - x \left(n + τ\right) | , 0 \leq τ \leq max \left(τ\right) ,$ où | | est l'opérateur valeur absolue, cette fonction différence étant minimale au voisinage de la fréquence fondamentale et de ses multiples, puis la comparaison de ce minimum avec un seuil pour en déduire la décision de présence de voix ou non.

Par rapport à la fonction d'auto-corrélation R(τ), la fonction différence D(τ) possède l'avantage d'offrir une charge de calcul plus faible, rendant ainsi cette deuxième méthode plus intéressante pour des applications en temps réel. Cependant, cette deuxième méthode ne donne pas non plus entière satisfaction dès lors qu'il y a présence de bruit.

Une troisième méthode de détection de la fréquence fondamentale met en oeuvre le calcul, en considérant une fenêtre de traitement de longueur H où H<N, de la fonction différence carrée dₜ(τ) définie par la relation : ${d}_{t} \left(τ\right) = {{\sum }_{j = t}^{t + H - 1} \left({x}_{j} - {x}_{j + τ}\right)}^{2} ,$ Puis on poursuit avec la recherche du minimum de la fonction différence carrée dₜ(τ), cette fonction différence carrée étant minimale au voisinage de la fréquence fondamentale et de ses multiples, et enfin la comparaison de ce minimum avec un seuil pour en déduire la décision de présence de voix ou non.

Une amélioration connue de cette troisième méthode consiste à normaliser la fonction différence carrée dₜ(τ) en calculant une fonction différence carrée normalisée d'ₜ(τ) répondant à la relation suivante : ${d}_{t}^{′} \left(τ\right) = { \begin{matrix}1, s i τ = 0 \\ \frac{{d}_{t} \left(τ\right)}{\left(\frac{1}{τ}\right) {\sum }_{j = 1}^{τ} {d}_{t} \left(j\right)} sinon\end{matrix}$

Bien que présentant une meilleure immunité au bruit et donnant, dans ce cadre, de meilleurs résultats de détection, cette troisième méthode présente des limites en termes de détection de voix, en particulier dans des zones de bruit à faible RSB (Rapport Signal sur Bruit) caractéristiques d'un environnement très bruité.

L'état de la technique peut également être illustré par l'enseignement de la demande de brevet FR 2 825 505 qui met en oeuvre la troisième méthode de détection de la fréquence fondamentale précitée, pour l'extraction de cette fréquence fondamentale. Dans cette demande de brevet, la fonction différence carrée normalisée d'ₜ(τ) peut être comparée à un seuil pour déterminer cette fréquence fondamentale - ce seuil pouvant être fixe ou varier en fonction du décalage temporel τ - et cette méthode présente les inconvénients précités associés à cette troisième méthode.

Il est aussi connu d'employer un procédé de détection de la voix mettant en oeuvre la détection d'une fréquence fondamentale, du document « Pitch detection with average magnitude difference function using adaptive threshold algorithm for estimating shimmer and jitter », par Hae Young Kim et al., Engineering In Medicine And Biology Society, 1998, Proceedings of the 20th Annual International Conference of the IEEE, vol.6, 29 octobre 1998, pages 3162-6164, XP010320717. Dans ce document est décrit un procédé consistant à chercher le minimum d'une fonction d'auto-corrélation, en mettant en oeuvre une comparaison avec un seuil adaptatif qui est fonction de valeurs minimales et maximales du signal dans la trame courante. Cette adaptation du seuil est cependant très limitée. En effet, dans une situation d'un signal audio avec différentes valeurs de rapport signal sur bruit mais avec la même amplitude de signal, le seuil serait le même pour toutes les situations sans que celui-ci ne change en fonction du niveau de bruit, pouvant ainsi entraîner des coupures en début de phrase, voire des non détections de la voix, lorsque le signal à détecter est une voix, en particulier dans un contexte ou le bruit est un bruit de spectateurs diffus de telle façon qu'il ne ressemble pas du tout à un signal de parole.

La présente invention a pour but de proposer un procédé de détection de la voix qui offre une détection des signaux de parole contenus dans un signal acoustique bruité, en particulier dans des environnements bruités voire très bruités.

Elle propose plus particulièrement un procédé de détection de la voix qui est très adapté pour la communication (notamment entre arbitres) à l'intérieur d'un stade où le bruit est relativement très fort en niveau et est fortement non stationnaire, avec des étapes de détection qui évitent surtout les mauvaises ou fausses détections (généralement appelées « tonches ») dues aux chants des spectateurs, instruments à vent, tambours, musiques et sifflets.

A cet effet, elle propose un procédé de détection de la voix permettant de détecter la présence de signaux de parole dans un signal acoustique x(t) bruité issu d'un microphone, comportant les étapes successives suivantes :
- une étape préalable d'échantillonnage comprenant un découpage du signal acoustique x(t) en un signal acoustique discret {xᵢ} composé d'une suite de vecteurs associés à des trames i temporelles de longueur N, N correspondant au nombre de points d'échantillonnage, où chaque vecteur traduit le contenu acoustique de la trame i associée et est composé des N échantillons x_{(i-1)N+1}, X_{(i-1)N+2}, ..., X_{iN-1}, X_{iN,} i entier positif;
- une étape de calcul d'une fonction de détection FD(τ) basée sur le calcul d'une fonction différence D(τ) variant en fonction du décalage τ sur une fenêtre d'intégration de longueur W débutant au temps t0, avec : $D \left(τ\right) = {\sum }_{n = t 0}^{t 0 + W - 1} | x \left(n\right) - x \left(n + τ\right) | où 0 \leq τ \leq max \left(τ\right) ;$ où cette étape de calcul de la fonction de détection FD(τ) consiste en un calcul d'une fonction de détection discrète FDi(τ) associée aux trames i ;
- une étape d'adaptation du seuil dans ledit intervalle courant, en fonction de valeurs calculées à partir du signal acoustique x(t) établies dans ledit intervalle courant, et notamment des valeurs maximales dudit signal acoustique x(t), où cette étape d'adaptation du seuil consiste à, pour chaque trame i, adapter un seuil Ωᵢ propre à la trame i en fonction de valeurs de référence calculées à partir des valeurs des échantillons du signal acoustique discret {xᵢ} dans ladite trame i ;
- une étape de recherche du minimum de la fonction de détection FD(τ) et comparaison de ce minimum avec un seuil, pour τ variant dans un intervalle de temps déterminé dit intervalle courant pour détecter la présence ou non d'une fréquence fondamentale F₀ caractéristique d'un signal de parole dans ledit intervalle courant ;
où cette étape de recherche du minimum de la fonction de détection FD(τ) et la comparaison de ce minimum avec un seuil sont réalisées en recherchant, sur chaque trame i, le minimum rr(i) de la fonction de détection discrète FDi(τ) et en comparant ce minium rr(i) avec un seuil Ωᵢ propre à la trame i ;
et dans lequel l'étape d'adaptation des seuils Ωᵢ pour chaque trame i comporte les étapes suivantes :
a)- on subdivise la trame i comprenant N points d'échantillonnage en T sous-trames de longueur L, où N est un multiple de T afin que la longueur L=N/T soit entière, et de sorte que les échantillons du signal acoustique discret {xᵢ} dans une sous-trame d'indice j de la trame i comprennent les L échantillons suivants :
   x_{(i-1)N+(j-1)L + 1}, x_{(i-1)N+(j-1)L+2}, ..., x_{(i-1)N+jL}, j entier positif compris entre 1 et T ;
b)- on calcule les valeurs maximales m_{i,j} du signal acoustique discret {xᵢ} dans chaque sous-trame d'indice j de la trame i, avec : ${m}_{i , j} = max \left\{{x}_{\left(i - 1\right) N + \left(j - 1\right) L + 1} , {x}_{\left(i - 1\right) N + \left(j - 1\right) L + 2} , … , {x}_{\left(i - 1\right) N + jL}\right\} ;$
c)- on calcule au moins une valeur de référence Ref_{i,j}, MRef_{i,j} propre à la sous-trame j de la trame i, la ou chaque valeur de référence Ref_{i,j}, MRef_{i,j} par sous-trame j étant calculée à partir de la valeur maximale m_{i,j} dans la sous-trame j de la trame i ;
d)- on établit la valeur du seuil Ωᵢ propre à la trame i en fonction de toutes les valeurs de référence Ref_{i,j}, MRef_{i,j} calculées dans les sous-trames j de la trame i.

Ainsi, ce procédé est basé sur le principe d'un seuil adaptatif, qui sera relativement bas pendant les périodes de bruit ou de silence et relativement haut pendant les périodes de parole. De ce fait, les fausses détections seront minimisées et la parole sera détectée correctement avec un minimum de coupures en début et fin de mots. Avec le procédé selon l'invention, on considère les valeurs maximales m_{i,j} établies dans les sous-trames j pour prendre la décision (voix ou absence de voix) sur la trame i entière.

Selon une première possibilité, la fonction de détection FD(τ) correspond à la fonction différence D(τ).

Selon une seconde possibilité, la fonction de détection FD(τ) correspond à la fonction différence normalisée DN(τ) calculée à partir de la fonction différence D(τ) comme suit : $DN \left(τ\right) = 1 si τ = 0,$ $DN \left(τ\right) = \frac{D \left(τ\right)}{\left(\frac{1}{τ}\right) {\sum }_{j = 1}^{τ} D \left(j\right)} si τ \neq 0 ;$ où le calcul de la fonction différence normalisée DN(τ) consiste en un calcul d'une fonction différence normalisée discrète DNᵢ(τ) associée aux trames i, où : ${DN}_{i} \left(τ\right) = 1 si τ = 0,$ ${DN}_{i} \left(τ\right) = \frac{{D}_{i} \left(τ\right)}{\left(\frac{1}{τ}\right) {\sum }_{j = 1}^{τ} {D}_{i} \left(j\right)} si τ \neq 0.$

Dans une réalisation particulière, la fonction différence discrète Dᵢ(τ) relative à la trame i est calculée comme suit :
- on subdivise la trame i en K sous-trames de longueur H, avec par exemple $K = ⌊ \frac{N - max \left(τ\right)}{H} ⌋$ où └ ┘ représente l'opérateur d'arrondi en partie entière, de sorte que les échantillons du signal acoustique discret {xᵢ} dans une sous-trame d'indice p de la trame i comprennent les H échantillons :
   x_{(i-1)N+(p-1)H + 1}, x_{(i-1)N+(p-1)H+2}, ..., x_{(i-1)N+pH}, p entier positif compris entre 1 et K ;
- pour chaque sous-trame d'indice p, on calcule la fonction différence ddₚ(τ) suivante : ${dd}_{p} \left(τ\right) = {\sum }_{j = \left(i - 1\right) N + \left(p - 1\right) H + 1}^{\left(i - 1\right) N + pH} | {x}_{j} - {x}_{j + τ} | ,$
- on calcule la fonction différence discrète Dᵢ(τ) relative à la trame i comme la somme des fonctions différence ddₚ(τ) des sous-trames d'indice p de la trame i, soit : ${D}_{i} \left(τ\right) = {\sum }_{p = 1}^{K} {dd}_{p} \left(τ\right) .$

En outre, le procédé selon l'invention est remarquable en ce que, lors de l'étape c), on réalise les sous-étapes suivantes sur chaque trame i :
c1)-on calcule les enveloppes lissées des maximum m̅_{i,j} dans chaque sous-trame d'indice j de la trame i, avec :
   m̅_{i,j} = λ m̅_{i,j-1} + (1 - λ)m_{i,j} , où λ est un coefficient prédéfini compris entre 0 et 1 ;
c2)-on calcule les signaux de variation Δ_{i,j} dans chaque sous-trame d'indice j de la trame i, avec : ${Δ}_{i , j} = {m}_{i , j} - {\overline{m}}_{i , j} = λ \left({m}_{i , j} - {\overline{m}}_{i , j - 1}\right) ;$ et où au moins une valeur de référence dite principale Ref_{i,j} par sous-trame j est calculée à partir du signal de variation Δ_{i,j} dans la sous-trame j de la trame i_{.}

Ainsi, on considère les signaux de variation Δ_{i,j} des enveloppes lissées établies dans les sous-trames j pour prendre la décision (voix ou absence de voix) sur la trame i entière, fiabilisant la détection de la parole (ou voix).

Selon une autre caractéristique, lors de l'étape c) et à la suite de la sous-étape c2), on réalise les sous-étapes suivantes sur chaque trame i :
c3)-on calcule les maximums de variation s_{i,j} dans chaque sous-trame d'indice j de la trame i, où s_{i,j} correspond au maximum du signal de variation Δ_{i,j} calculé sur une fenêtre glissante de longueur Lm antérieure à ladite sous-trame j, ladite longueur Lm étant variable selon que la sous-trame j de la trame i correspond à une période de silence ou de présence de parole ;
c4)-on calcule les écarts de variation δ_{i,j} dans chaque sous-trame d'indice j de la trame i, avec : ${δ}_{i , j} = {Δ}_{i , j} - {s}_{i , j} ;$ et où on calcule, pour chaque sous-trame j de la trame i, deux valeurs de référence principales Ref_{i,j} à partir respectivement du signal de variation Δ_{i,j} et de l'écart de variation δ_{i,j}.

Ainsi, on considère conjointement les signaux de variation Δ_{i,j} et les écarts de variation δ_{i,j} établies dans les sous-trames j pour choisir la valeur du seuil Ωᵢ adaptatif et ainsi prendre la décision (voix ou absence de voix) sur la trame i entière, renforçant la détection de la parole. Autrement dit, on étudie le couple (Δ_{i,j} ; δ_{i,j}) pour déterminer la valeur du seuil Ωᵢ adaptatif.

Avantageusement, lors de l'étape c) et à la suite de la sous-étape c4), on réalise une sous-étape c5) de calcul des signaux de variation normalisés Δ'_{i,j} et des écarts de variation normalisés δ'_{i,j} dans chaque sous-trame d'indice j de la trame i, comme suit : ${Δ}_{i , j}^{′} = \frac{{Δ}_{i , j}}{{\overline{m}}_{i , j}} = \frac{{m}_{i , j} - {\overline{m}}_{i , j}}{{\overline{m}}_{i , j}} ;$ ${δ}_{i , j}^{′} = \frac{{δ}_{i , j}}{{\overline{m}}_{i , j}} = \frac{{m}_{i , j} - {\overline{m}}_{i , j} - {s}_{i , j}}{{\overline{m}}_{i , j}} ;$ et où, pour chaque sous-trame j d'une trame i, le signal de variation normalisé Δ'_{i,j} et l'écart de variation normalisé δ'_{i,j} constituent chacun une valeur de référence principale Ref_{i,j} de sorte que, lors de l'étape d), on établit la valeur du seuil Ωᵢ propre à la trame i en fonction du couple (Δ'_{i,j}, δ'_{i,j}) des signaux de variation normalisés Δ'_{i,j} et des écarts de variation normalisés δ'_{i,j} dans les sous-trames j de la trame i.

De cette façon, on peut traiter la variation du seuil Ωᵢ indépendamment des niveaux des signaux Δ_{i,j} et δ_{i,j} en les normalisant avec le calcul des signaux normalisés Δ'_{i,j} et δ'_{i,j}. Ainsi, les seuils Ωᵢ choisis à partir de ces signaux normalisés Δ'_{i,j} et δ'_{i,j} seront indépendants du niveau du signal acoustique discret {xᵢ}. Autrement dit, on étudie le couple (Δ'_{i,j} ; δ'_{i,j}) pour déterminer la valeur du seuil Ωᵢ adaptatif.

De manière avantageuse, lors de l'étape d), la valeur du seuil Ωᵢ propre à la trame i est établie en partitionnant l'espace défini par la valeur du couple (Δ'_{i,j}, δ'_{i,j}), et en examinant la valeur du couple (Δ'_{i,j,} δ'_{i,j}) sur une ou plusieurs (par exemple entre une et trois) sous-trames successives selon la zone de valeur du couple (Δ'_{i,j}, δ'_{i,j}).

Ainsi, la procédure de calcul du seuil Ωᵢ se base sur une partition expérimentale de l'espace défini par la valeur du couple (Δ'_{i,j}, δ'_{i,j}). A cela s'adjoint un mécanisme de décision qui scrute la valeur du couple (Δ'_{i,j}, δ'_{i,j}) sur une, deux ou plus sous-trames successives selon la zone de valeur du couple. Les conditions de tests de positionnement de la valeur du couple (Δ'_{i,j}, δ'_{i,j}) dépendent surtout de la détection de parole lors de la trame précédente et le mécanisme de scrutation sur les une, deux ou plus sous-trames successives utilise aussi un partitionnement expérimental.

Selon une caractéristique, lors de la sous-étape c3), la longueur Lm de la fenêtre glissante répond aux équations suivantes :
- Lm = L0 si la sous-trame j de la trame i correspond à une période de silence ;
- Lm = L1 si la sous-trame j de la trame i correspond à une période de présence de parole ;
avec L1 < L0, et notamment avec L1=k1.L et L0=k0.L, L étant la longueur des sous-trame d'indice j et k0, k1 étant des entiers positifs.

Selon une autre caractéristique, lors de la sous-étape c3), pour chaque calcul du maximum de variation s_{i,j} dans la sous-trame j de la trame i, la fenêtre glissante de longueur Lm est en retard de Mm trames de longueur N vis-à-vis de ladite sous-trame j.

Selon une autre caractéristique, on réalise les perfectionnements suivants :
- lors de la sous-étape c3), on calcule également les maximums de variation normalisés s'_{i,j} dans chaque sous-trame d'indice j de la trame i, où s'_{i,j} correspond au maximum du signal de variation normalisé Δ'_{i,j} calculé sur une fenêtre glissante de longueur Lm antérieure à ladite sous-trame j, où : ${s}_{i , j}^{′} = \frac{{s}_{i , j}}{{\overline{m}}_{i , j}} ;$ et où chaque maximum de variation normalisé s'_{i,j} est calculée selon une méthode de minimisation comprenant les étapes itératives suivantes :
- calcul de s'_{i,j} = max {s'_{i,j-1} ; Δ'_{i-Mm},j} et s̃'_{i,j} = max {s'_{i,j-1} ; Δ'_{i-Mm},j}
- si rem(i, Lm) = 0, où rem est l'opérateur reste de la division entière de deux entiers, alors : $s {′}_{i , j} = max \left\{{s}^{˜} {′}_{i , j - 1} ; Δ {′}_{i - {M}_{m} , j}\right\} ,$ ${s}^{˜} {′}_{i , j} = Δ {′}_{i - {M}_{m} , j}$ avec s'_{0,1} = 0 et s̃'_{0,1} = 0 ; et
- lors de l'étape c4), on calcule les écarts de variation normalisés δ'_{i,j} dans chaque sous-trame d'indice j de la trame i, comme suit : $δ {′}_{i , j} = Δ {′}_{i , j} - s {′}_{i , j} .$

De manière avantageuse, lors de l'étape c), on réalise une sous-étape c6) dans laquelle on calcule les maximums de maximale q_{i,j} dans chaque sous-trame d'indice j de la trame i, où q_{i,j} correspond au maximum de la valeur maximale m_{i,j} calculée sur une fenêtre glissante de longueur fixe Lq antérieure à ladite sous-trame j, où la fenêtre glissante de longueur Lq est en retard de Mq trames de longueur N vis-à-vis de ladite sous-trame j, et où une autre valeur de référence dite secondaire MRef_{i,j} par sous-trame j correspond audit maximum de maximale q_{i,j} dans la sous-trame j de la trame i.

Ainsi, pour éviter d'avantage les fausses détections, il est avantageux de prendre en compte également ce signal q_{i,j} (valeur de référence secondaire MRef_{i,j} = q_{i,j}) qui est calculé d'une façon similaire au calcul du signal s_{i,j} précité, mais qui opère sur les valeurs maximales m_{i,j} au lieu d'opérer sur les signaux de variation Δ_{i,j} ou sur les signaux de variation normalisés Δ'_{i,j}.

Dans un mode de réalisation particulier, lors de l'étape d), le seuil Ωᵢ propre à la trame i est découpé en plusieurs sous-seuils Ω_{i,j} propres à chaque sous-trame j de la trame i, et la valeur de chaque sous-seuil Ω_{i,j} est au moins établie en fonction de la ou des valeurs de référence Ref_{i,j}, MRef_{i,j} calculées dans la sous-trame j de la trame i correspondante.

Ainsi, on a Ωᵢ = {Q_{i,1} ; Q_{i,2}; ... ; Ω_{i,τ}}, traduisant le découpage du seuil Ωᵢ en plusieurs sous-seuils Ω_{i,j} propres aux sous-trames j, apportant une finesse supplémentaire dans l'établissement du seuil Ωᵢ adaptatif.

De manière avantageuse, lors de l'étape d), on établit la valeur de chaque seuil Ω_{i,j} propre à la sous-trame j de la trame i en comparant les valeurs du couple (Δ'_{i,j}, δ'_{i,j}) avec plusieurs couples de seuils fixes, la valeur de chaque seuil Ω_{i,j} étant sélectionnée parmi plusieurs valeurs fixes en fonction des comparaisons du couple (Δ'_{i,j,} δ'_{i,j}) avec lesdits couples de seuils fixes.

Ces couples de seuils fixes sont par exemple déterminés expérimentalement par une répartition de l'espace des valeurs (Δ'_{i,j,} δ'_{i,j}) en zones de décisions.

De manière complémentaire, on établit la valeur de chaque seuil Ω_{i,j} propre à la sous-trame j de trame i également en réalisant une comparaison du couple (Δ'_{i,j}, δ'_{i,j}) sur une ou plusieurs sous-trames successives selon la zone initiale du couple (Δ'_{i,j}, δ'_{i,j}).

Les conditions de tests de positionnement de la valeur du couple (Δ'_{i,j}, δ'_{i,j}) dépendent de la détection de parole lors de la trame précédente et le mécanisme de comparaison sur la ou les sous-trames successives utilise aussi un partitionnement expérimental.

Bien entendu, il est également envisageable que l'on établisse la valeur de chaque seuil Ω_{i,j} propre à la sous-trame j de trame i en comparant :
- les valeurs du couple (Δ'_{i,j,} δ'_{i,j}) (les valeurs de référence principales Ref_{i,j}) avec plusieurs couples de seuils fixes ;
- les valeurs de q_{i,j} (la valeur de référence secondaire MRef_{i,j}) avec plusieurs autres seuils fixes.

Ainsi, le mécanisme de décision basé sur la comparaison du couple (Δ'_{i,j}, δ'_{i,j}) avec des couples de seuils fixes, est complété par une autre mécanisme de décision basée sur la comparaison de q_{i,j} avec des autres seuils fixes.

Avantageusement, lors de l'étape d), on réalise une procédure dite de décision comprenant les sous-étapes suivantes, pour chaque trame i :
- pour chaque sous-trame j de la trame i, on établit un indice de décision DECᵢ(j) qui occupe soit un état « 1 » de détection d'un signal de parole soit un état « 0 » de non détection d'un signal de parole ;
- on établit une décision temporaire VAD(i) basée sur la comparaison des indices de décision DECᵢ(j) avec des opérateurs « OU » logiques, de sorte que la décision temporaire VAD(i) occupe un état « 1 » de détection d'un signal de parole si au moins l'un desdits indices de décision DECᵢ(j) occupe cet état « 1 » de détection d'un signal de parole.

Ainsi, pour éviter les détections tardives (coupures de mots en début de détection), la décision finale (voix ou absence de voix) est prise à la suite de cette procédure de décision en s'appuyant sur la décision temporaire VAD(i) qui est elle-même prise sur la trame i entière, en mettant en oeuvre un opérateur « OU » logique sur les décisions prises dans les sous-trames j, et de préférence dans des sous-trames j successives sur un horizon court et fini à partir du début de la trame i.

Lors de cette procédure de décision, on peut réaliser les sous-étapes suivantes, pour chaque trame i :
- on mémorise une valeur maximale de seuil Lastmax qui correspond à la valeur variable d'un seuil de comparaison pour l'amplitude du signal acoustique discret {xᵢ} en-dessous duquel on considère que le signal acoustique ne comprend pas de signal de parole, cette valeur variable étant déterminé durant la dernière trame d'indice k qui précède ladite trame i et dans laquelle la décision temporaire VAD(k) occupait un état « 1 » de détection d'un signal de parole ;
- on mémorise une valeur maximale moyenne A_{i,j} qui correspond à la valeur maximale moyenne du signal acoustique discret {xᵢ} dans la sous-trame j de la trame i calculée comme suit : ${A}_{i , j} = θ {A}_{i , j - 1} + \left(1 + θ\right) {a}_{i , j}$ où a_{i,j} correspond au maximum du signal acoustique discret {xᵢ} contenu dans une trame k formée par la sous-trame j de la trame i et par au moins une ou plusieurs sous-trames successives qui précèdent ladite sous-trame j ; et
   θ est un coefficient prédéfini compris entre 0 et 1 avec θ < λ
- on établit la valeur de chaque sous-seuil Ω_{i,j} en fonction de la comparaison entre ladite valeur maximale de seuil Lastmax et des valeurs maximales moyennes A_{i,j} et A_{i,j-1} considérées sur deux sous-trames j et j-1 successives.

Dans beaucoup de cas, les fausses détections arrivent avec une amplitude inférieure à celle du signal de parole (le microphone étant situé à côté de la bouche de la personne qui communique). Ainsi, cette procédure de décision vise à éliminer encore plus les mauvaises détections en mémorisant la valeur maximale de seuil Lastmax du signal de parole réactualisé dans la dernière période d'activation et les valeurs maximales moyennes A_{i,j} et A_{i,j-1} qui correspondent à la valeur maximale moyenne du signal acoustique discret {xᵢ} dans les sous-trames j et j-1 de la trame i. En prenant en compte ces valeurs (Lastmax, A_{i,j} et A_{i,j-1}), on rajoute une condition au niveau de l'établissement du seuil Ωᵢ adaptatif.

Il est important que la valeur de θ soit choisie comme étant inférieure au coefficient λ pour ralentir les fluctuations de A_{i,j}.

Lors de la procédure de décision mentionnée ci-dessus, on réactualise la valeur maximale de seuil Lastmax à chaque fois que le procédé a considéré qu'une sous-trame p d'une trame k contient un signal de parole, en mettant en oeuvre la procédure suivante :
- la détection d'un signal de parole dans la sous-trame p de la trame k fait suite à une période d'absence de parole, et dans ce cas Lastmax prend la valeur actualisée [α (A_{k,p} + LastMax)], où α est un coefficient prédéfini compris entre 0 et 1, et par exemple compris entre 0,2 et 0,7 ;
- la détection d'un signal de parole dans la sous-trame p de la trame k fait suite à une période de présence de parole, et dans ce cas Lastmax prend la valeur actualisée A_{k,p} si A_{k,p} > Lastmax.

La mise à jour de la valeur Lastmax se fait ainsi uniquement durant les périodes d'activation du procédé (autrement dit les périodes de détection de la voix). Dans une situation de détection de parole, la valeur Lastmax vaudra A_{k,p} lorsqu'on aura A_{k,p} > LastMax. Cependant, il est important que cette mise à jour soit faite comme suit lors de l'activation de la première sous-trame p qui suit une zone de silence : la valeur Lastmax vaudra [α (A_{k,p} + LastMax)].

Ce mécanisme d'actualisation de la valeur maximale de seuil Lastmax permet au procédé de détecter la voix de l'utilisateur même si celui-ci a réduit l'intensité de sa voix (autrement dit parle moins fort) par rapport à la dernière fois où le procédé a détecté qu'il avait parlé.

Autrement dit, pour améliorer encore plus l'élimination des fausses détections, on réalise un traitement fin dans lequel la valeur maximale de seuil Lastmax est variable et est comparée aux valeurs maximales moyennes A_{i,j} et A_{i,j-1} du signal acoustique discret.

En effet, des voix lointaines pourraient être captées avec le procédé, car de telles voix présentent des fréquences fondamentales susceptibles d'être détectées, tout comme la voix de l'utilisateur. Pour faire en sorte que les voix lointaines, qui peuvent être gênantes dans plusieurs cas d'utilisation, ne soient pas prises en compte par le procédé, on considère un traitement au cours duquel on compare la valeur maximale moyenne du signal (sur deux trames successives), en l'occurrence A_{i,j} et A_{i,j-1}, avec Lastmax qui constitue un seuil variable selon l'amplitude de la voix de l'utilisateur mesurée à la dernière activation. Ainsi, on fixe la valeur du seuil Ωᵢ à une valeur minimale très basse, lorsque le signal sera en dessous du seuil.

Cette condition pour établir la valeur du seuil Ωᵢ en fonction de la valeur maximale de seuil Lastmax est avantageusement basée sur la comparaison entre :
- la valeur maximale de seuil Lastmax ; et
- les valeurs [Kp.A_{i,j}] et [Kp. A_{i,j-1}], où Kp est un coefficient fixe de pondération compris entre 1 et 2.

De cette manière, on compare la valeur maximale de seuil Lastmax avec les valeurs maximales moyennes du signal acoustique discret {xᵢ} dans les sous-trame j et j-1 (A_{i,j} et A_{i,j-1}) pondérés d'un coefficient de pondération Kp compris entre 1 et 2, pour renforcer la détection. Cette comparaison se fait uniquement quand la trame précédente n'a pas donné lieu à une détection de voix.

De manière avantageuse, le procédé comporte en outre une phase dite de blocage comprenant une étape de basculement d'un état de non détection d'un signal de parole à un état de détection d'un signal de parole après avoir détecté la présence d'un signal de parole sur N_{P} trames i temporelles successives.

Ainsi, le procédé met en oeuvre une étape du type hangover configurée de telle façon que la transition d'une situation sans voix à une situation avec présence de voix ne se fait qu'au bout de N_{P} trames successives avec présence de voix.

De même, le procédé comporte en outre une phase dite de blocage comprenant une étape de basculement d'un état de détection d'un signal de parole à un état de non détection d'un signal de parole après avoir détecté aucune présence d'un signal voisé sur N_{A} trames i temporelles successives.

Ainsi, le procédé met en oeuvre une étape du type hangover configurée de telle façon que la transition d'une situation avec présence de voix à une situation sans voix ne se fait qu'au bout de N_{A} trames successives sans voix.

Sans ces étapes de basculement, le procédé risque de couper ponctuellement le signal acoustique pendant les phrases ou même au milieu des mots prononcés. Pour remédier à cela, ces étapes de basculement mettent en oeuvre une étape de blocage ou de hangover sur une série donnée de trames.

Selon une possibilité de l'invention, le procédé comprend une étape d'interruption de la phase de blocage dans des zones de décision intervenant en fin de mots et dans une situation non-bruitée, lesdites zones de décision étant détectées en analysant le minimum rr(i) de la fonction de détection discrète FDi(τ).

Ainsi, la phase de blocage est interrompue à la fin d'une phrase ou mot lors d'une détection particulière dans l'espace de décision. Cette interruption ne survient que dans une situation non ou peu bruitée. A ce titre, le procédé prévoit d'isoler une zone de décision particulière qui ne survient qu'en fin de mots et dans une situation non-bruitée. Pour renforcer la décision de détection de cette zone, le procédé utilise aussi le minimum rr(i) de la fonction de détection discrète FDi(τ), où la fonction de détection discrète FDi(τ) correspond soit à la fonction différence discrète Dᵢ(τ) soit à la fonction différence normalisée discrète DNᵢ(τ). De ce fait, la voix sera coupée plus rapidement en fin de parole, conférant ainsi au système une meilleure qualité audio.

L'invention a également pour objet un programme d'ordinateur comprenant des instructions de code aptes à commander l'exécution des étapes du procédé de détection de la voix tel que défini ci-dessus lorsqu'il est exécuté par un processeur.

L'invention a en outre pour objet un support d'enregistrement de données d'enregistrement sur lequel est stocké un programme d'ordinateur tel que défini ci-dessus.

L'invention a pour autre objet une mise à disposition d'un programme d'ordinateur tel que défini ci-dessus sur un réseau de télécommunication en vue de son téléchargement.

D'autres caractéristiques et avantages de la présente invention apparaîtront à la lecture de la description détaillée ci-après, d'un exemple de mise en oeuvre non limitatif, faite en référence aux figures annexées dans lesquelles :
- la figure 1 est un schéma synoptique du procédé conforme à l'invention ;
- la figure 2 est une vue schématique d'une boucle de limitation mis en oeuvre par une étape de blocage de décision dite étape du type hangover;
- la figure 3 illustre le résultat d'un procédé de détection de la voix utilisant un seuil fixe avec, en haut, une représentation de la courbe du minimum rr(i) de la fonction de détection et de la ligne de seuil fixe Qfix et, en bas, une représentation du signal acoustique discret {xᵢ} et du signal de sortie DFᵢ ;
- la figure 4 illustre le résultat d'un procédé de détection de la voix conforme à l'invention en utilisant un seuil adaptatif avec, en haut, une représentation de la courbe du minimum rr(i) de la fonction de détection et de la ligne de seuil adaptatif Qi et, en bas, une représentation du signal acoustique discret {xᵢ} et du signal de sortie DFᵢ.

La description du procédé de détection de la voix est faite en référence à la figure 1 qui illustre schématiquement la succession des différentes étapes nécessaires à la détection de la présence de signaux de parole (ou voix) dans un signal acoustique bruité x(t) issu d'un microphone unique opérant dans un milieu bruité.

Le procédé commence par une étape 101 préalable d'échantillonnage comprenant un découpage du signal acoustique x(t) en un signal acoustique discret {xᵢ} composé d'une suite de vecteurs associés à des trames i temporelles de longueur N, N correspondant au nombre de points d'échantillonnage, où chaque vecteur traduit le contenu acoustique de la trame i associée et est composé des N échantillons x_{(i-1)N+1}, x_{(i-1)N+2}, ..., x_{iN-1}, x_{iN}, i entier positif:
A titre d'exemple, le signal acoustique bruité x(t) est découpé en trames de 240 ou 256 échantillons, ce qui à une fréquence d'échantillonnage Fₑ de 8 kHz correspond à des trames temporelles de 30 ou 32 millisecondes.

Le procédé se poursuit avec une étape 102 de calcul d'une fonction différence discrète Dᵢ(τ) relative à la trame i est calculée comme suit :
- on subdivise chaque trame i en K sous-trames de longueur H, avec la relation suivante : $K = ⌊ \frac{N - max \left(τ\right)}{H} ⌋$ où └ ┘ représente l'opérateur d'arrondi en partie entière, de sorte que les échantillons du signal acoustique discret {xᵢ} dans une sous-trame d'indice p de la trame i comprennent les H échantillons suivants :
   x_{(i-1)N+(p-1)H + 1}, x_{(i-1)N+(p-1)H+2}, ..., x_{(i-1)N+pH} , p entier positif compris entre 1 et K ; puis
- pour chaque sous-trame d'indice p, on calcule la fonction différence ddₚ(τ) suivante : ${dd}_{p} \left(τ\right) = {\sum }_{j = \left(i - 1\right) N + \left(p - 1\right) H + 1}^{\left(i - 1\right) N + pH} | {x}_{j} - {x}_{j + τ} | ,$
- on calcule la fonction différence discrète Dᵢ(τ) relative à la trame i comme la somme des fonctions différence ddₚ(τ) des sous-trames d'indice p de la trame i, soit : ${D}_{i} \left(τ\right) = {\sum }_{p = 1}^{K} {dd}_{p} \left(τ\right) .$

Il est également possible que l'étape 102 comprennent également le calcul d'une fonction différence normalisée discrète DNᵢ(τ) à partir de la fonction différence discrète Dᵢ(τ), comme suit : ${DN}_{i} \left(τ\right) = 1 si τ = 0,$ ${DN}_{i} \left(τ\right) = \frac{{D}_{i} \left(τ\right)}{\left(\frac{1}{τ}\right) {\sum }_{j = 1}^{τ} {D}_{i} \left(j\right)} si τ \neq 0.$

Le procédé se poursuit avec une étape 103 dans laquelle, pour chaque trame i :
- on subdivise la trame i comprenant N points d'échantillonnage en T sous-trames de longueur L, où N est un multiple de T afin que la longueur L=N/T soit entière, et de sorte que les échantillons du signal acoustique discret {xᵢ} dans une sous-trame d'indice j de la trame i comprennent les L échantillons suivants :
   x_{(i-1)N+(j-1)L + 1}, x_{(i-1)N+(j-1)L+2}, ..., x_{(i-1)N+jL}, j entier positif compris entre 1 et T ;
   b)- on calcule les valeurs maximales m_{i,j} du signal acoustique discret {xᵢ} dans chaque sous-trame d'indice j de la trame i, avec : ${m}_{i , j} = max \left\{{x}_{\left(i - 1\right) N + \left(j - 1\right) L + 1} , {x}_{\left(i - 1\right) N + \left(j - 1\right) L + 2} , … , {x}_{\left(i - 1\right) N + jL}\right\} ;$

A titre d'exemple, on subdivise chaque trame i de longueur 240 (soit N=240) en quatre sous-trame j de longueurs 60 (soit T=4, et L=60).

Ensuite, dans une étape 104, on calcule les enveloppes lissées des maximum m̅_{i,j} dans chaque sous-trame d'indice j de la trame i, définis pas :
m̅_{i,j} = λm̅_{i,j-1} + (1 - λ)m_{i,j} , où λ est un coefficient prédéfini compris entre 0 et 1.

Puis, dans une étape 105, on calcule les signaux de variation Δ_{i,j} dans chaque sous-trame d'indice j de la trame i, définis par : ${Δ}_{i , j} = {m}_{i , j} - {\overline{m}}_{i , j} = λ \left({m}_{i , j} - {\overline{m}}_{i , j - 1}\right) .$

Ensuite, dans une étape 106, on calcule les signaux de variation normalisés Δ'_{i,j} définis par : ${Δ}_{i , j}^{′} = \frac{{Δ}_{i , j}}{{\overline{m}}_{i , j}} = \frac{{m}_{i , j} - {\overline{m}}_{i , j}}{{\overline{m}}_{i , j}} .$

Ensuite, dans une étape 107, on calcule les maximums de variation s_{i,j} dans chaque sous-trame d'indice j de la trame i, où s_{i,j} correspond au maximum du signal de variation Δ_{i,j} calculé sur une fenêtre glissante de longueur Lm antérieure à ladite sous-trame j. Lors de cette étape 106, la longueur Lm est variable selon que la sous-trame j de la trame i correspond à une période de silence ou de présence de parole, avec :
- Lm = L0 si la sous-trame j de la trame i correspond à une période de silence ;
- Lm = L1 si la sous-trame j de la trame i correspond à une période de présence de parole ;
avec L1 < L0. A titre d'exemple, L1=k1.L et L0=k0.L, L étant pour rappel la longueur des sous-trame d'indice j et k0, k1 étant des entiers positifs avec k1<k0. En outre, la fenêtre glissante de longueur Lm est en retard de Mm trames de longueur N vis-à-vis de ladite sous-trame j.

Durant cette étape 106, on calcule également les maximums de variation normalisés s'_{i,j} dans chaque sous-trame d'indice j de la trame i, où : ${s}_{i , j}^{′} = \frac{{s}_{i , j}}{{\overline{m}}_{i , j}} .$

Il est envisageable de calculer les maximums de variation normalisés s'_{i,j} selon une méthode de minimisation comprenant les étapes itératives suivantes :
- calcul de s'_{i,j} = max {s'_{i,j-1} ; Δ'_{i-Mm},j} et s̃'_{i,j} = max {s'_{i,j-1} ; Δ'_{i-Mm,j}}
- si rem(i, Lm) = 0, où rem est l'opérateur reste de la division entière de deux entiers, alors : $s {′}_{i , j} = max \left\{{s}^{˜} {′}_{i , j - 1} ; Δ {′}_{i - {M}_{m} , j}\right\} ,$ ${s}^{˜} {′}_{i , j} = Δ {′}_{i - {M}_{m} , j}$
- finsi
avec s'_{0,1} = 0 et s̃'_{0,1} = 0.

Ensuite, dans une étape 108, on calcule les écarts de variation δ_{i,j} dans chaque sous-trame d'indice j de la trame i, définis par : ${δ}_{i , j} = {Δ}_{i , j} - {s}_{i , j} .$

Dans cette même étape 108, on calcule les écarts de variation normalisés δ'_{i,j} dans chaque sous-trame d'indice j de la trame i, définis par : ${δ}_{i , j}^{′} = \frac{{δ}_{i , j}}{{\overline{m}}_{i , j}} = \frac{{m}_{i , j} - {\overline{m}}_{i , j} - {s}_{i , j}}{{\overline{m}}_{i , j}} .$

Ensuite, dans une étape 109, on calcule les maximums de maximale q_{i,j} dans chaque sous-trame d'indice j de la trame i, où q_{i,j} correspond au maximum de la valeur maximale m_{i,j} calculée sur une fenêtre glissante de longueur fixe Lq antérieure à ladite sous-trame j, où la fenêtre glissante de longueur Lq est en retard de Mq trames de longueur N vis-à-vis de ladite sous-trame j. Avantageusement, Lq > L0, et notamment Lq=kq.L avec kq un entier positif et kq > k0. De plus, on a Mq > Mm.

Durant cette étape 109, il est envisageable de calculer les maximums de maximale q_{i,j} selon une méthode de minimisation comprenant les étapes itératives suivantes :
- calcul de q_{i,j} = max {q_{i,j-1} ; m_{i-Mq},ⱼ } et q̃_{i,l} = max {q_{i,j-1} ; m_{i-Mq,j}}
- si rem(i, Lq) = 0, où rem est l'opérateur reste de la division entière de deux entiers, alors : ${q}_{i , j} = max \left\{{{q}^{˜}}_{i , j - 1} ; {m}_{i - {M}_{q} , j}\right\} ,$ ${{q}^{˜}}_{i , j} = {m}_{i - {M}_{m} , j}$
- finsi
avec q_{0,1} = 0 et q_{0,1} = 0.

Ensuite, dans une étape 110, on établit les valeurs de seuils Ωᵢ propres à chaque trame i, parmi plusieurs valeurs fixes Qa, Qb, Qc, etc. De manière plus fine, on établit les valeurs des sous-seuils Ω_{i,j} propres à chaque sous-trame j de la trame i, le seuil Ωᵢ étant découpée en plusieurs sous-seuils Ω_{i,j}. A titre d'exemple, chaque seuil Ωᵢ ou sous-seuil Ω_{i,j} prend une valeur fixe choisie parmi six valeurs fixes Qa, Qb, Qc, Qd, Qe, Qf, ces valeurs fixes étant par exemple comprises entre 0,05 et 1, et notamment entre 0,1 et 0,7.

Chaque seuil Ωᵢ ou sous-seuil Ω_{i,j} est fixé à une valeur fixe Qa, Qb, Qc, Qd, Qe, Qf par la mise en oeuvre de deux analyses :
- première analyse : la comparaison des valeurs du couple (Δ'_{i,j}, δ'_{i,j}) dans la sous-trame d'indice j de la trame i avec plusieurs couples de seuils fixes ;
- deuxième analyse : la comparaison des maximums de maximale q_{i,j} dans la sous-trame d'indice j de la trame i avec des seuils fixes.

A la suite de ces deux analyses, une procédure dite de décision donnera la décision finale sur la présence de la voix dans la trame i. Cette procédure de décision comprend les sous-étapes suivantes, pour chaque trame i :
- pour chaque sous-trame j de la trame i, on établit un indice de décision DECᵢ(j) qui occupe soit un état « 1 » de détection d'un signal de parole soit un état « 0 » de non détection d'un signal de parole ;
- on établit une décision temporaire VAD(i) basée sur la comparaison des indices de décision DECᵢ(j) avec des opérateurs « OU » logiques, de sorte que la décision temporaire VAD(i) occupe un état « 1 » de détection d'un signal de parole si au moins l'un desdits indices de décision DECᵢ(j) occupe cet état « 1 » de détection d'un signal de parole, autrement dit on a la relation suivante :
   VAD(i) = DECi(1) + DECi(2) + ... + DECi(T), où "+" est l'opérateur « OU ».

Ainsi, en fonction des comparaisons faites lors des première et deuxième analyses, et en fonction de l'état de la décision temporaire VAD(i), on fixe le seuil Ωᵢ à l'une des valeurs fixes Qa, Qb, Qc, Qd, Qe, Qf et on en déduit la décision finale en comparant le minimum rr(i) avec le seuil Ωᵢ fixé à l'une des ses valeurs fixes (voir description ci-après).

Dans beaucoup de cas, les fausses détections (ou tonches) arrivent avec une amplitude inférieure à celle du signal de parole, le microphone étant situé à côté de la bouche de l'utilisateur. En tenant compte de ce fait, il est envisageable d'éliminer encore plus les fausses détections en mémorisant la valeur maximale de seuil Lastmax déduit du signal de parole dans la dernière période d'activation du « VAD » et en ajoutant une condition dans le procédé basée sur cette valeur maximale de seuil Lastmax.

Ainsi, dans l'étape 109 décrite précédemment, on rajoute la mémorisation de la valeur maximale de seuil Lastmax qui correspond à la valeur variable (ou actualisé) d'un seuil de comparaison pour l'amplitude du signal acoustique discret {xᵢ} en-dessous duquel on considère que le signal acoustique ne comprend pas de signal de parole, cette valeur variable étant déterminé durant la dernière trame d'indice k qui précède ladite trame i et dans laquelle la décision temporaire VAD(k) occupait un état « 1 » de détection d'un signal de parole.

Dans cette étape 109, on mémorise également une valeur maximale moyenne A_{i,j} qui correspond à la valeur maximale moyenne du signal acoustique discret {xᵢ} dans la sous-trame j de la trame i calculée comme suit : ${A}_{i , j} = θ {A}_{i , j - 1} + \left(1 + θ\right) {a}_{i , j}$ où a_{i,j} correspond au maximum du signal acoustique discret {xᵢ} contenu dans la trame théorique k formée par la sous-trame j de la trame i et par au moins une ou plus sous-trames successives qui précèdent ladite sous-trame j ; et θ est un coefficient prédéfini compris entre 0 et 1 avec θ < λ.

Dans cette étape 109, on réactualise la valeur maximale de seuil Lastmax à chaque fois que le procédé a considéré qu'une sous-trame p d'une trame k contient un signal de parole, en mettant en oeuvre la procédure suivante :
- la détection d'un signal de parole dans la sous-trame p de la trame k fait suite à une période d'absence de parole, et dans ce cas Lastmax prend la valeur actualisée [α (A_{k,p} + LastMax)], où α est un coefficient prédéfini compris entre 0 et 1, et par exemple compris entre 0,2 et 0,7 ;
- la détection d'un signal de parole dans la sous-trame p de la trame k fait suite à une période de présence de parole, et dans ce cas Lastmax prend la valeur actualisée A_{k,p} si A_{k,p} > Lastmax.

Puis, dans l'étape 110 décrite précédemment, on rajoute une condition basée sur la valeur maximale de seuil Lastmax pour fixer le seuil Qi.

Pour chaque trame i, cette condition est basée sur la comparaison entre :
- la valeur maximale de seuil Lastmax, et
- les valeurs [Kp.A_{i,j}] et [Kp. A_{i,j-1}], où Kp est un coefficient fixe de pondération compris entre 1 et 2.

Il est également envisageable d'abaisser la valeur maximale de seuil Lastmax après une période de temporisation donnée (par exemple fixée entre quelques secondes et quelques dizaines de secondes) entre la trame i et la dernière trame d'indice k précitée, afin d'éviter la non détection de la parole si l'utilisateur/locuteur abaisse l'amplitude de sa voix de manière significative.

Ensuite, dans une étape 111, on calcule, pour chaque trame courante i, le minimum rr(i) d'une fonction de détection discrète FDi(τ), où la fonction de détection discrète FDi(τ) correspond soit à la fonction différence discrète Dᵢ(τ) soit à la fonction différence normalisée discrète DNᵢ(τ).

Enfin, dans une dernière étape 112, on compare, pour chaque trame courante i, ce minimum rr(i) avec le seuil Ωᵢ propre à la trame i, pour détecter la présence ou non d'un signal de parole (oui signal voisé), avec :
- si rr(i) ≤ Qᵢ, alors la trame i est considérée comme présentant un signal de parole et le procédé délivre un signal de sortie DFi prenant la valeur « 1 » (autrement dit, la décision finale pour la trame i est « présence de voix dans la trame i ») ;
- si rr(i) > Qi, alors la trame i est considérée comme ne présentant pas de signal de parole et le procédé délivre un signal de sortie DFi prenant la valeur « 0 » (autrement dit, la décision finale pour la trame i est « absence de voix dans la trame i »).

En référence aux figures 1 et 2, il est envisageable d'apporter un perfectionnement au procédé, en introduisant une étape supplémentaire 113 de blocage de décision (ou étape de hangover), pour éviter les coupures de son dans une phrase et pendant la prononciation des mots, cette étape 113 de blocage de décision visant à renforcer la décision de présence/absence de voix par la mise en oeuvre des deux étapes suivantes :
- basculement d'un état de non détection d'un signal de parole à un état de détection d'un signal de parole après avoir détecté la présence d'un signal de parole sur N_{P} trames i temporelles successives ;
- basculement d'un état de détection d'un signal de parole à un état de non détection d'un signal de parole après avoir détecté aucune présence d'un signal voisé sur N_{A} trames i temporelles successives.

Ainsi, cette étape 113 de blocage permet de délivrer en sortie un signal de décison de la détection de la voix D_{V} qui prend la valeur « 1 » correspondant à une décision de la détection de la voix et la valeur « 0 » correspondant à une décison de la non détection de la voix, où :
- le signal de décison de la détection de la voix D_{V} bascule d'un état « 1 » à un état « 0 » si et seulement si le signal de sortie DFᵢ prend la valeur « 0 » sur N_{A} trames i temporelles successives ; et
- le signal de décison de la détection de la voix D_{V} bascule d'un état « 0 » à un état « 1 » si et seulement si le signal de sortie DFᵢ prend la valeur « 1 » sur N_{P} trames i temporelles successives.

En référence à la figure 2, si on suppose que l'on parte d'un état « D_{V}=1 », on bascule vers un état « D_{V}=0 » si le signal de sortie DFi prend la valeur « 0 » sur N_{A} trames successives, sinon l'état reste à « D_{V}=1 » (Ni représentant le numéro de la trame au début de la série). De même, si on suppose que l'on parte d'un état « D_{V}=0 », on bascule vers un état « D_{V}=1 » si le signal de sortie DFᵢ prend la valeur « 1 » sur Np trames successives, sinon l'état reste à « D_{V}=0 ».

La décision finale s'applique aux premiers H échantillons de la trame traitée. De préférence N_{A} est supérieur à N_{P}, avec par exemple N_{A}=100 et N_{P}=3, car il vaut mieux risquer de détecter du silence plutôt que de couper une conversation.

La suite de la description porte sur deux résultats de détection de voix obtenus avec un procédé classique utilisant un seuil fixe (Figure 3) et avec le procédé conforme à l'invention utilisant un seuil adaptatif (Figure 4).

Sur les figures 3 et 4 (en bas), on note que les deux procédés travaillent sur le même signal acoustique discret {xᵢ}, avec en ordonnées l'amplitude et en abscisse les échantillons. Ce signal acoustique discret {xᵢ} présente une seule zone de présence de parole « PAR », et de nombreuses zones de présence de bruits parasites tels que musique, tambours, cris de foule et sifflets. Ce signal acoustique discret {xᵢ} traduit un environnement représentatif d'une communication entre personnes (comme des arbitres) à l'intérieur d'un stade ou d'un gymnase où le bruit est relativement très fort en niveau et est fortement non stationnaire.

Sur les figures 3 et 4 (en haut), on note que les deux procédés exploitent la même fonction rr(i) correspondant pour rappel au minimum de la fonction de détection discrète FDi(τ) sélectionnée.

Sur la figure 3 (en haut), la fonction minimum rr(i) est comparée à un seuil fixe Ωfix sélectionné de manière optimale pour assurer la détection de la voix. Sur la figure 3 (en bas), on note la forme du signal de sortie DFᵢ qui occupe un état « 1 » si rr(i) ≤ Ωfix et un état « 0 » si rr(i) > Ωfix.

Sur la figure 4 (en haut), la fonction minimum rr(i) est comparée à un seuil adaptatif Ωᵢ calculé selon les étapes décrites précédemment en référence à la figure 1. Sur la figure 4 (en bas), on note la forme du signal de sortie DFᵢ qui occupe un état « 1 » si rr(i) ≤ Ωᵢ et un état « 0 » si rr(i) > Ωᵢ.

On note sur la figure 3 que le procédé conforme à l'invention permet une détection de la voix dans la zone de présence de parole « PAR » avec le signal de sortie DFᵢ qui occupe un état « 1 », et que ce même signal de sortie DFᵢ occupe plusieurs fois un état « 1 » dans les autres zones où la parole est pourtant absente, ce qui correspond par des fausses détections non désirées avec le procédé classique.

Par contre, on note sur la figure 4 que le procédé conforme à l'invention permet une détection optimale de la voix dans la zone de présence de parole « PAR » avec le signal de sortie DFᵢ qui occupe un état « 1 », et que ce même signal de sortie DFᵢ occupe un état « 0 » dans les autres zones où la parole est absente. Ainsi, le procédé conforme à l'invention assure une détection de la voix avec une forte réduction du nombre de fausses détections.

## Revendications

1. Procédé de détection de la voix permettant de détecter la présence de signaux de parole dans un signal acoustique x(t) bruité issu d'un microphone, comportant les étapes successives suivantes :
- une étape préalable d'échantillonnage comprenant un découpage du signal acoustique x(t) en un signal acoustique discret {xᵢ} composé d'une suite de vecteurs associés à des trames i temporelles de longueur N, N correspondant au nombre de points d'échantillonnage, où chaque vecteur traduit le contenu acoustique de la trame i associée et est composé des N échantillons x_{(i-1)N+1}, x_{(i-1)N+2}, ..., x_{iN-1}, x_{iN,} i entier positif;
- une étape de calcul d'une fonction de détection FD(τ) basée sur le calcul d'une fonction différence D(τ) variant en fonction du décalage τ sur une fenêtre d'intégration de longueur W débutant au temps t0, avec : $D \left(τ\right) = {\sum }_{n = t 0}^{t 0 + W - 1} | x \left(n\right) - x \left(n + τ\right) | où 0 \leq τ \leq max \left(τ\right) ;$ où cette étape de calcul de la fonction de détection FD(τ) consiste en un calcul d'une fonction de détection discrète FDi(τ) associée aux trames i ;
- une étape de recherche du minimum de la fonction de détection FD(τ) et comparaison de ce minimum avec un seuil, pour τ variant dans un intervalle de temps déterminé dit intervalle courant pour détecter la présence ou non d'une fréquence fondamentale F₀ caractéristique d'un signal de parole dans ledit intervalle courant, où cette étape de recherche du minimum de la fonction de détection FD(τ) et la comparaison de ce minimum avec un seuil sont réalisées en recherchant, sur chaque trame i, le minimum rr(i) de la fonction de détection discrète FDi(τ) ;
ledit procédé étant **caractérisé en ce qu'**il comprend :
- une étape d'adaptation du seuil dans ledit intervalle courant, en fonction de valeurs calculées à partir du signal acoustique x(t) établies dans ledit intervalle courant,
où cette étape d'adaptation du seuil consiste à, pour chaque trame i, adapter un seuil Ωᵢ propre à la trame i en fonction de valeurs de référence calculées à partir des valeurs des échantillons du signal acoustique discret {xᵢ} dans ladite trame i ;
où ladite étape de recherche du minimum de la fonction de détection FD(τ) et la comparaison de ce minimum avec un seuil sont réalisées en comparant, sur chaque trame i, le minimum rr(i) de la fonction de détection discrète FDi(τ) avec un seuil Ωᵢ propre à la trame i ;
et dans lequel l'étape d'adaptation des seuils Ωᵢ pour chaque trame i comporte les étapes suivantes :
a)- on subdivise la trame i comprenant N points d'échantillonnage en T sous-trames de longueur L, où N est un multiple de T afin que la longueur L=N/T soit entière, et de sorte que les échantillons du signal acoustique discret {xᵢ} dans une sous-trame d'indice j de la trame i comprennent les L échantillons suivants :
x_{(i-1)N+(j-1)L + 1}, x_{(i-1)N+(j-1)L+2}, ..., x_{(i-1)N+jL}, j entier positif compris entre 1 et T ;
b)- on calcule les valeurs maximales m_{i,j} du signal acoustique discret {xᵢ} dans chaque sous-trame d'indice j de la trame i, avec : ${m}_{i , j} = max \left\{{x}_{\left(i - 1\right) N + \left(j - 1\right) L + 1} , {x}_{\left(i - 1\right) N + \left(j - 1\right) L + 2} , … , {x}_{\left(i - 1\right) N + jL}\right\} ;$
c)- on calcule au moins une valeur de référence Ref_{i,j}, MRef_{i,j} propre à la sous-trame j de la trame i, la ou chaque valeur de référence Ref_{i,j}, MRef_{i,j} par sous-trame j étant calculée à partir de la valeur maximale m_{i,j} dans la sous-trame j de la trame i ;
d)- on établit la valeur du seuil Ωᵢ propre à la trame i en fonction de toutes les valeurs de référence Ref_{i,j}, MRef_{i,j} calculées dans les sous-trames j de la trame i ;
et dans lequel, lors de l'étape c), on réalise les sous-étapes suivantes sur chaque trame i :
c1)-on calcule les enveloppes lissées des maximum m̅_{i,j} dans chaque sous-trame d'indice j de la trame i, avec :
m̅_{i,j} = λ m̅_{i,j-1} + (1 - λ)m_{i,j} , où λ est un coefficient prédéfini compris entre 0 et 1 ;
c2)-on calcule les signaux de variation Δ_{i,j} dans chaque sous-trame d'indice j de la trame i, avec : ${Δ}_{i , j} = {m}_{i , j} - {\overline{m}}_{i , j} = λ \left({m}_{i , j} - {\overline{m}}_{i , j - 1}\right) ;$ et où au moins une valeur de référence dite principale Ref_{i,j} par sous-trame j est calculée à partir du signal de variation Δ_{i,j} dans la sous-trame j de la trame i.

2. Procédé selon la revendication 1, dans lequel, lors de l'étape c) et à la suite de la sous-étape c2), on réalise les sous-étapes suivantes sur chaque trame i :
c3)-on calcule les maximums de variation s_{i,j} dans chaque sous-trame d'indice j de la trame i, où s_{i,j} correspond au maximum du signal de variation Δ_{i,j} calculé sur une fenêtre glissante de longueur Lm antérieure à ladite sous-trame j, ladite longueur Lm étant variable selon que la sous-trame j de la trame i correspond à une période de silence ou de présence de parole ;
c4)-on calcule les écarts de variation δ_{i,j} dans chaque sous-trame d'indice j de la trame i, avec : ${δ}_{i , j} = {Δ}_{i , j} - {s}_{i , j} ;$ et où on calcule, pour chaque sous-trame j de la trame i, deux valeurs de référence principales Ref_{i,j} à partir respectivement du signal de variation Δ_{i,j} et de l'écart de variation δ_{i,j}.

3. Procédé selon la revendication 2, dans lequel, lors de l'étape c) et à la suite de la sous-étape c4), on réalise une sous-étape c5) de calcul des signaux de variation normalisés Δ'_{i,j} et des écarts de variation normalisés δ'_{i,j} dans chaque sous-trame d'indice j de la trame i, comme suit : ${Δ}_{i , j}^{′} = \frac{{Δ}_{i , j}}{{\overline{m}}_{i , j}} = \frac{{m}_{i , j} - {\overline{m}}_{i , j}}{{\overline{m}}_{i , j}} ;$ ${δ}_{i , j}^{′} = \frac{{δ}_{i , j}}{{\overline{m}}_{i , j}} = \frac{{m}_{i , j} - {\overline{m}}_{i , j} - {s}_{i , j}}{{\overline{m}}_{i , j}} ;$ et où, pour chaque sous-trame j d'une trame i, le signal de variation normalisé Δ'_{i,j} et l'écart de variation normalisé δ'_{i,j} constituent chacun une valeur de référence principale Ref_{i,j} de sorte que, lors de l'étape d), on établit la valeur du seuil Ωᵢ propre à la trame i en fonction du couple (Δ'_{i,j}, δ'_{i,j}) des signaux de variation normalisés Δ'_{i,j} et des écarts de variation normalisés δ'_{i,j} dans les sous-trames j de la trame i.

4. Procédé selon la revendication 3, dans laquelle, lors de l'étape d), la valeur du seuil Ωᵢ propre à la trame i est établie en partitionnant l'espace défini par la valeur du couple (Δ'_{i,j}, δ'_{i,j}), et en examinant la valeur du couple (Δ'_{i,j}, δ'_{i,j}) sur une ou plusieurs sous-trames successives selon la zone de valeur du couple (Δ'_{i,j}, δ'_{i,j}).

5. Procédé selon l'une quelconque des revendications 2 à 4, dans lequel, lors de la sous-étape c3), la longueur Lm de la fenêtre glissante répond aux équations suivantes :
- Lm = L0 si la sous-trame j de la trame i correspond à une période de silence ;
- Lm = L1 si la sous-trame j de la trame i correspond à une période de présence de parole ;
avec L1 < L0, et notamment avec L1=k1.L et L0=k0.L, L étant la longueur des sous-trame d'indice j et k0, k1 étant des entiers positifs.

6. Procédé selon la revendication 2, dans lequel, lors de la sous-étape c3), pour chaque calcul du maximum de variation s_{i,j} dans la sous-trame j de la trame i, la fenêtre glissante de longueur Lm est en retard de Mm trames de longueur N vis-à-vis de ladite sous-trame j.

7. Procédé selon les revendications 3 et 6, dans lequel, lors de la sous-étape c3), on calcule également les maximums de variation normalisés s'_{i,j} dans chaque sous-trame d'indice j de la trame i, où s'_{i,j} correspond au maximum du signal de variation normalisé Δ'_{i,j} calculé sur une fenêtre glissante de longueur Lm antérieure à ladite sous-trame j, où : ${s}_{i , j}^{′} = \frac{{s}_{i , j}}{{\overline{m}}_{i , j}} ;$ et où chaque maximum de variation normalisé s'_{i,j} est calculée selon une méthode de minimisation comprenant les étapes itératives suivantes :
- calcul de s'_{i,j} = max {s'_{i,j-1} ; Δ'_{i-Mm},j} et s̃'_{i,j} = max {s'_{i,j-1} ; Δ'_{i-Mm,j}}
- si rem(i, Lm) = 0, où rem est l'opérateur reste de la division entière de deux entiers, alors : $s {′}_{i , j} = max \left\{{s}^{˜} {′}_{i , j - 1} ; Δ {′}_{i - {M}_{m} , j}\right\} ,$ ${s}^{˜} {′}_{i , j} = Δ {′}_{i - {M}_{m} , j}$
avec s'_{0,1} = 0 et s̃'_{0,1} = 0 ;
et dans lequel, lors de l'étape c4), on calcule les écarts de variation normalisés δ'_{i,j} dans chaque sous-trame d'indice j de la trame i, comme suit : $δ {′}_{i , j} = Δ {′}_{i , j} - s {′}_{i , j} .$

8. Procédé selon l'une quelconque des revendications 1 à 7, dans lequel, lors de l'étape c), on réalise une sous-étape c6) dans laquelle on calcule les maximums de maximale q_{i,j} dans chaque sous-trame d'indice j de la trame i, où q_{i,j} correspond au maximum de la valeur maximale m_{i,j} calculée sur une fenêtre glissante de longueur fixe Lq antérieure à ladite sous-trame j, où la fenêtre glissante de longueur Lq est en retard de Mq trames de longueur N vis-à-vis de ladite sous-trame j, et où une autre valeur de référence dite secondaire MRef_{i,j} par sous-trame j correspond audit maximum de maximale q_{i,j} dans la sous-trame j de la trame i.

9. Procédé selon l'une quelconque des revendications 1 à 8, dans lequel, lors de l'étape d), le seuil Ωᵢ propre à la trame i est découpée en plusieurs sous-seuils Ω_{i,j} propres à chaque sous-trame j de la trame i, et la valeur de chaque sous-seuil Ω_{i,j} est au moins établie en fonction de la ou des valeurs de référence Ref_{i,j}, MRef_{i,j} calculées dans la sous-trame j de la trame i correspondante.

10. Procédé selon les revendications 3 et 9, dans lequel, lors de l'étape d), on établit la valeur de chaque seuil Ω_{i,j} propre à la sous-trame j de trame i en comparant les valeurs du couple (Δ'_{i,j,} δ'_{i,j}) avec plusieurs couples de seuils fixes, la valeur de chaque seuil Ω_{i,j} étant sélectionnée parmi plusieurs valeurs fixes en fonction des comparaisons du couple (Δ'_{i,j,} δ'_{i,j}) avec lesdits couples de seuils fixes.

11. Procédé selon l'une quelconque des revendications 1 à 10, dans lequel, lors de l'étape d), on réalise une procédure dite de décision comprenant les sous-étapes suivantes, pour chaque trame i :
- pour chaque sous-trame j de la trame i, on établit un indice de décision DECᵢ(j) qui occupe soit un état « 1 » de détection d'un signal de parole soit un état « 0 » de non détection d'un signal de parole ;
- on établit une décision temporaire VAD(i) basée sur la comparaison des indices de décision DECᵢ(j) avec des opérateurs « OU » logiques, de sorte que la décision temporaire VAD(i) occupe un état « 1 » de détection d'un signal de parole si au moins l'un desdits indices de décision DECᵢ(j) occupe cet état « 1 » de détection d'un signal de parole.

12. Procédé selon les revendications 9 et 11, dans lequel, lors de la procédure de décision, on réalise les sous-étapes suivantes, pour chaque trame i :
- on mémorise une valeur maximale de seuil Lastmax qui correspond à la valeur variable d'un seuil de comparaison pour l'amplitude du signal acoustique discret {xᵢ} en-dessous duquel on considère que le signal acoustique ne comprend pas de signal de parole, cette valeur variable étant déterminé durant la dernière trame d'indice k qui précède ladite trame i et dans laquelle la décision temporaire VAD(k) occupait un état « 1 » de détection d'un signal de parole ;
- on mémorise une valeur maximale moyenne A_{i,j} qui correspond à la valeur maximale moyenne du signal acoustique discret {xᵢ} dans la sous-trame j de la trame i calculée comme suit : ${A}_{i , j} = θ {A}_{i , j - 1} + \left(1 - θ\right) {a}_{i , j}$
où a_{i,j} correspond au maximum du signal acoustique discret {xᵢ} contenu dans une trame formée par la sous-trame j de la trame i et par au moins une ou plusieurs sous-trames successives qui précèdent ladite sous-trame j ; et
θ est un coefficient prédéfini compris entre 0 et 1 avec θ < λ ;
- on établit la valeur de chaque sous-seuil Ω_{i,j} en fonction de la comparaison entre ladite valeur maximale de seuil Lastmax et des valeurs maximales moyennes A_{i,j} et A_{i,j-1} considérées sur deux sous-trames j et j-1 successives.

13. Procédé selon la revendication 12, dans lequel, lors de la procédure de décision, on réactualise la valeur maximale de seuil Lastmax à chaque fois que le procédé a considéré qu'une sous-trame p d'une trame k contient un signal de parole, en mettant en oeuvre la procédure suivante :
- la détection d'un signal de parole dans la sous-trame p de la trame k fait suite à une période d'absence de parole, et dans ce cas Lastmax prend la valeur actualisée [α (A_{k,p} + LastMax)], où α est un coefficient prédéfini compris entre 0 et 1, et par exemple compris entre 0,2 et 0,7 ;
- la détection d'un signal de parole dans la sous-trame p de la trame k fait suite à une période de présence de parole, et dans ce cas Lastmax prend la valeur actualisée A_{k,p} si A_{k,p} > Lastmax.

14. Procédé selon les revendications 12 ou 13, dans lequel, on établit la valeur du seuil Ωᵢ en fonction de ladite valeur maximale Lastmax en se basant sur la comparaison entre :
- la valeur maximale de seuil Lastmax ; et
- les valeurs [Kp.A_{i,j}] et [Kp. A_{i,j-1}], où Kp est un coefficient fixe de pondération compris entre 1 et 2.

## Patentansprüche

1. Spracherkennungsverfahren, das das Erkennen des Vorliegens von Sprachsignalen in einem verrauschten akustischen Signal x(t), das von einem Mikrofon stammt, ermöglicht, beinhaltend die folgenden sukzessiven Schritte:
- einen vorausgehenden Abtastschritt, der eine Aufteilung des akustischen Signals x(t) in ein diskretes akustisches Signal {xᵢ} umfasst, das sich aus einer Abfolge von Vektoren zusammensetzt, die mit Zeitrahmen i mit einer Länge N assoziiert sind, wobei N der Anzahl von Abtastpunkten entspricht, wobei jeder Vektor den akustischen Inhalt des assoziierten Rahmens i wiedergibt und sich aus N Abtastungen x_{(i-1)N+1}, x_{(i-1)N+2}, ..., xᵢₙ₋₁, x_{iN} zusammensetzt, wobei i eine positive ganze Zahl ist;
- einen Schritt der Berechnung einer Erkennungsfunktion FD(τ), die auf der Berechnung einer Differenzfunktion D(τ) basiert, die in Abhängigkeit von der Verschiebung τ an einem Integrationsfenster mit der Länge W, das zur Zeit t0 beginnt, variiert, mit: $D \left(τ\right) = {\sum }_{n = t 0}^{t 0 + W - 1} | x \left(n\right) - x \left(n + τ\right) | , wobei 0 \leq τ \leq max \left(τ\right) ;$ wobei dieser Schritt der Berechnung der Erkennungsfunktion FD(τ) in einer Berechnung einer diskreten Erkennungsfunktion FDi(τ), die mit den Rahmen i assoziiert ist, besteht;
- einen Schritt der Suche des Minimums der Erkennungsfunktion FD(τ) und des Vergleichs dieses Minimums mit einem Grenzwert für τ, die in einem bestimmten Zeitintervall, das aktuelles Intervall genannt wird, variiert, zum Erkennen des Vorliegens oder Nichtvorliegens einer Grundfrequenz F₀, die für ein Sprachsignal charakteristisch ist, in dem besagten aktuellen Intervall, wobei dieser Schritt der Suche des Minimums der Erkennungsfunktion FD(τ) und des Vergleichs dieses Minimums mit einem Grenzwert durch Suchen des Minimums rr(i) der diskreten Erkennungsfunktion FDi(τ) an jedem Rahmen i durchgeführt wird;
wobei das besagte Verfahren **dadurch gekennzeichnet ist, dass** es Folgendes umfasst:
- einen Schritt der Anpassung des Grenzwerts in dem besagten aktuellen Intervall in Abhängigkeit von aus dem akustischen Signal x(t) berechneten Werten, die in dem besagten aktuellen Intervall ermittelt wurden,
wobei dieser Schritt der Anpassung des Grenzwerts für jeden Rahmen i in dem Anpassen eines Grenzwerts Ωᵢ, der dem Rahmen i eigen ist, in Abhängigkeit von aus Werten von Abtastungen des diskreten akustischen Signals {xᵢ} in dem besagten Rahmen i berechneten Bezugswerten besteht;
wobei der besagte Schritt der Suche des Minimums der Erkennungsfunktion FD(τ) und des Vergleichs dieses Minimums mit einem Grenzwert durch Vergleichen des Minimums rr(i) der diskreten Erkennungsfunktion FDi(τ) an jedem Rahmen i mit einem Grenzwert Ωᵢ, der dem Rahmen i eigen ist, durchgeführt wird;
und in dem der Schritt der Anpassung der Grenzwerte Ωᵢ für jeden Rahmen i die folgenden Schritte beinhaltet:
a)- Unterteilen des Rahmens i, der N Abtastpunkte aufweist, in T Unterrahmen mit der Länge L, wobei N ein Vielfaches von T ist, damit die Länge L = N/T eine ganze Zahl ist, und so dass die Abtastungen des diskreten akustischen Signals {xᵢ} in einem Unterrahmen eines Indexes j des Rahmens i die folgenden L Abtastungen umfasst:
x_{(i-1)N+(j-1)L+1}, x_{(i-1)N+(j-1)L+2}, ..., x_{(i-1)N+jL}, wobei j eine positive ganze Zahl zwischen 1 und T ist;
b)- Berechnen der maximalen Werte m_{i,j} des diskreten akustischen Signals {xᵢ} in jedem Unterrahmen eines Indexes j des Rahmens i, mit: ${m}_{i , j} = max \left\{{x}_{\left(i - 1\right) N + \left(j - 1\right) L + 1} , {x}_{\left(i - 1\right) N + \left(j - 1\right) L + 2} , … , {x}_{\left(i - 1\right) N + jL}\right\} ;$
c)- Berechnen mindestens eines Bezugswerts Ref_{i,j}, MRef_{i,j}, der dem Unterrahmen j des Rahmens i eigen ist, wobei der oder jeder Bezugswert Ref_{i,j}, MRef_{i,j} für einen Unterrahmen j aus dem maximalen Wert m_{i,j} in dem Unterrahmen j des Rahmens i berechnet wird;
d)- Ermitteln des Werts des Grenzwerts Ωᵢ, der dem Rahmen i eigen ist, in Abhängigkeit von allen berechneten Bezugswerten Ref_{i,j}, MRef_{i,j} in den Unterrahmen j des Rahmens i;
und in dem im Schritt c) die folgenden Unterschritte an jedem Rahmen i durchgeführt werden:
c1)- Berechnen der geglätteten Hüllkurven von Maxima *m̅_{i,j}* in jedem Unterrahmen eines Indexes j des Rahmens i, mit:
*m̅_{i,j}* = λ*m̅_{i,j}* + (1 - λ)m_{i,j}, wobei λ ein vordefinierter Koeffizient zwischen 0 und 1 ist;
c2)- Berechnen der Variationssignale Δ_{i,j} in jedem Unterrahmen eines Indexes j des Rahmens i, mit: ${Δ}_{i , j} = {m}_{i , j} - {\overline{m}}_{i , j} = λ \left({m}_{i , j} - {\overline{m}}_{i , j - 1}\right) ;$ und wobei mindestens ein Bezugswert, der Hauptbezugswert genannt wird, Ref_{i,j} für einen Unterrahmen j aus dem Variationssignal Δ_{i,j} in dem Unterrahmen j des Rahmens i berechnet wird.

2. Verfahren nach Anspruch 1, in dem im Schritt c) und im Anschluss an den Unterschritt c2) die folgenden Unterschritte an jedem Rahmen i durchgeführt werden:
c3)- Berechnen der Variationsmaxima s_{i,j} in jedem Unterrahmen eines Indexes j des Rahmens i, wobei s_{i,j} dem Maximum des berechneten Variationssignals Δ_{i,j} entspricht, das an einem Gleitfenster mit der Länge Lm vor dem Unterrahmen j berechnet wird, wobei die besagte Länge Lm demgemäß variabel ist, wie der Unterrahmen j des Rahmens i einer Stilleperiode oder Periode eines Vorliegens von Sprache entspricht;
c4)- Berechnen von Variationsunterschieden δ_{i,j} in jedem Unterrahmen eines Indexes j des Rahmens i, mit: ${δ}_{i , j} = {Δ}_{i , j} - {s}_{i , j} ;$ und wobei für jeden Unterrahmen j des Rahmens i zwei Hauptbezugswerte Ref_{i,j} aus dem Variationssignal Δ_{i,j} bzw. dem Variationsunterschied δ_{i,j} berechnet werden.

3. Verfahren nach Anspruch 2, in dem im Schritt c) und im Anschluss an den Unterschritt c4) ein Unterschritt c5) der Berechnung von normalisierten Variationssignalen Δ'_{i,j} und normalisierten Variationsunterschieden δ'_{i,j} in jedem Unterrahmen eines Indexes j des Rahmens i wie folgt durchgeführt wird: $Δ {'}_{i , j} = \frac{{Δ}_{i , j}}{{\overline{m}}_{i , j}} = \frac{{m}_{i , j} - {\overline{m}}_{i , j}}{{\overline{m}}_{i , j}} ;$ $δ {'}_{i , j} = \frac{{δ}_{i , j}}{{\overline{m}}_{i , j}} = \frac{{m}_{i , j} - {\overline{m}}_{i , j} - {s}_{i , j}}{{\overline{m}}_{i , j}} ;$ und wobei für jeden Unterrahmen j eines Rahmens i das normalisierte Variationssignal Δ'_{i,j} und der normalisierte Variationsunterschied δ'_{i,j} jeweils in einem Hauptbezugswert Ref_{i,j} bestehen, so dass im Schritt d) der Wert des Grenzwerts Qi, der dem Rahmen i eigen ist, in Abhängigkeit von dem Paar (Δ'_{i,j}, δ'_{i,j}) von normalisierten Variationssignalen Δ'_{i,j} und normalisierten Variationsunterschieden δ'_{i,j} in den Unterrahmen j des Rahmens i ermittelt wird.

4. Verfahren nach Anspruch 3, in dem im Schritt d) der Wert des Grenzwerts Ωᵢ, der dem Rahmen i eigen ist, durch Partitionieren des Raums, der von dem Wert des Paars (Δ'_{i,j}, δ'_{i,j}) definiert wird, und durch Prüfen des Werts des Paars (Δ'_{i,j}, δ'_{i,j}) an einem oder mehreren sukzessiven Unterrahmen gemäß dem Wertebereich des Paars (Δ'_{i,j}, δ'_{i,j}) ermittelt wird.

5. Verfahren nach einem der Ansprüche 2 bis 4, in dem im Unterschritt c3) die Länge Lm des Gleitfensters die folgenden Gleichungen erfüllt:
- Lm = L0, wenn der Unterrahmen j des Rahmens i einer Stilleperiode entspricht;
- Lm = L1, wenn der Unterrahmen j des Rahmens i einer Periode eines Vorliegens von Sprache entspricht;
mit L1 < L0 und insbesondere mit L1 = k1.L und L0 = k0.L, wobei L die Länge eines Unterrahmens eines Indexes j ist und k0, k1 positive ganze Zahlen sind.

6. Verfahren nach Anspruch 2, in dem im Unterschritt c3) für jede Berechnung des Variationsmaximums s_{i,j} in dem Unterrahmen j des Rahmens i das Gleitfenster mit der Länge Lm um Mm Rahmen mit der Länge N gegenüber dem besagten Unterrahmen j verzögert ist.

7. Verfahren nach den Ansprüchen 3 und 6, in dem im Unterschritt c3) außerdem die normalisierten Variationsmaxima s'_{i,j} in jedem Unterrahmen eines Indexes j des Rahmens i berechnet werden, wobei s'_{i,j} dem Maximum des normalisierten Variationssignals Δ'_{i,j} entspricht, das an einem Gleitfenster mit der Länge Lm vor dem besagten Unterrahmen j berechnet wird, wobei: $s {'}_{i , j} = \frac{{s}_{i , j}}{{\overline{m}}_{i , j}} ;$ und wobei jedes normalisierte Variationsmaximum s'_{i,j} gemäß einer Minimierungsmethode berechnet wird, die die folgenden iterativen Schritte umfasst:
- Berechnen von s'_{i,j} = max {s'_{i,j-1}; Δ'_{i-Mm,j}} und *s̃*'*_{i,j}* = max {s'_{i,j-1}; Δ'_{i-Mm,j}},
- wenn rem(i, Lm) = 0, wobei rem der Restoperator der ganzzahligen Division von zwei ganzen Zahlen ist, dann: $s {'}_{i , j} = max \left\{{{s '}^{˜}}_{i , j - 1} ; Δ {'}_{i - Mm , j}\right\} ,$ ${s}^{˜} {'}_{i , j} = Δ {'}_{i - Mm , j} ,$
mit s'_{0,1} = 0 und *s̃'*_{0,1} = 0;
und in dem im Schritt c4) die normalisierten Variationsunterschiede δ'_{i,j} in jedem Unterrahmen eines Indexes j des Rahmens i wie folgt berechnet werden: $δ {'}_{i , j} = Δ {'}_{i , j} - s {'}_{i , j} .$

8. Verfahren nach einem der Ansprüche 1 bis 7, in dem im Schritt c) ein Unterschritt c6) durchgeführt wird, in dem die Maxima von einem Maximalen q_{i,j} in jedem Unterrahmen eines Indexes j des Rahmens i berechnet werden, wobei q_{i,j} dem Maximum des maximalen Werts m_{i,j} entspricht, der an einem Gleitfenster mit der fixen Länge Lq vor dem besagten Unterahmen j berechnet wird, wobei das Gleitfenster mit der Länge Lq um Mq Rahmen mit der Länge N gegenüber dem besagten Unterrahmen j verzögert ist, und wobei ein anderer Bezugswert, der sekundärer Bezugswert genannt wird, MRef_{i,j} in einem Unterrahmen j dem Maximum von einem Maximalen q_{i,j} in dem Unterrahmen j des Rahmens i entspricht.

9. Verfahren nach einem der Ansprüche 1 bis 8, in dem im Schritt d) der Wert Ωᵢ, der dem Rahmen i eigen ist, in mehrere Untergrenzwerte Ω_{i,j}, die jedem Unterrahmen j des Rahmens i eigen sind, aufgeteilt wird und der Wert jedes Untergrenzwerts Ω_{i,j} mindestens in Abhängigkeit von dem oder den berechneten Bezugswerten Ref_{i,j}, MRef_{i,j} in dem Unterrahmen j des entsprechenden Rahmens i ermittelt wird.

10. Verfahren nach den Ansprüche 3 und 9, in dem im Schritt d) der Wert jedes Grenzwerts Ω_{i,j}, der dem Unterrahmen j des Rahmens i eigen ist, durch Vergleichen des Werte des Paars (Δ'_{i,j}, δ'_{i,j}) mit mehreren Paaren von fixen Grenzwerten ermittelt wird, wobei der Wert jedes Grenzwerts Ω_{i,j} aus mehreren fixen Werten in Abhängigkeit von Vergleichen des Paars (Δ'_{i,j}, δ'_{i,j}) mit den besagten Paaren von fixen Grenzwerten ausgewählt wird.

11. Verfahren nach einem der Ansprüche 1 bis 10, in dem im Schritt d) ein Vorgang, der Entscheidungsvorgang genannt wird, für jeden Rahmen i durchgeführt wird, der die folgenden Unterschritte umfasst:
- für jeden Unterrahmen j des Rahmens i Ermitteln eines Entscheidungsindexes DECᵢ(j), der entweder einen Zustand "1" der Erkennung eines Sprachsignals oder einen Zustand "0" der Nichterkennung eines Sprachsignals einnimmt;
- Ermitteln einer vorläufigen Entscheidung VAD(i) auf der Basis des Vergleichs von Entscheidungsindizes DECᵢ(j) mit logischen Operatoren "ODER", so dass die vorläufige Entscheidung VAD(i) einen Zustand "1" der Erkennung eines Sprachsignals einnimmt, wenn mindestens einer der besagten Entscheidungsindizes DECᵢ(j) diesen Zustand "1" der Erkennung eines Sprachsignals einnimmt.

12. Verfahren nach den Ansprüchen 9 und 11, in dem im Entscheidungsvorgang die folgenden Unterschritte für jeden Rahmen i durchgeführt werden:
- Speichern eines maximalen Werts eines Grenzwerts Lastmax, der dem variablen Wert eines Vergleichsgrenzwerts für die Amplitude des diskreten akustischen Signals {xᵢ} entspricht, unter dem erachtet wird, dass das akustische Signal nicht das Sprachsignal umfasst, wobei dieser variable Wert während des letzten Rahmens eines Indexes k bestimmt wird, der dem besagten Rahmen i vorangeht und in dem die vorläufige Entscheidung VAD(k) einen Zustand "1" der Erkennung eines Sprachsignals einnimmt;
- Speichern eines durchschnittlichen maximalen Werts A_{i,j}, der dem durchschnittlichen maximalen Wert des diskreten akustischen Signals {xᵢ} in dem Unterrahmen j des Rahmens i entspricht und der wie folgt berechnet wird: ${A}_{i , j} = θ {A}_{i , j - 1} + \left(1 - θ\right) {a}_{i , j}$
wobei a_{i,j} dem Maximum des diskreten akustischen Signals {xᵢ} entspricht, das in einem Rahmen enthalten ist, der von dem Unterrahmen j des Rahmens i und von mindestens einem oder mehreren sukzessiven Unterrahmen, die dem besagten Unterrahmen j vorangehen, gebildet wird; und
θ ein vordefinierter Koeffizient zwischen 0 und 1 ist, mit θ < λ;
- Ermitteln des Werts jedes Grenzwerts Ω_{i,j} in Abhängigkeit von dem Vergleich zwischen dem besagten maximalen Wert eines Grenzwerts Lastmax und an zwei sukzessiven Unterrahmen j und j-1 erwogenen durchschnittlichen maximalen Werten A_{i,j} und A_{i,j-1}.

13. Verfahren nach Anspruch 12, in dem im Entscheidungsvorgang der maximale Wert eines Grenzwerts Lastmax jedes Mal, wenn das Verfahren erachtet hat, dass ein Unterrahmen p eines Rahmens k ein Sprachsignal enthält, durch Umsetzen des folgenden Vorgangs erneut aktualisiert wird:
- die Erkennung eines Sprachsignals in dem Unterrahmen p des Rahmens k folgt auf eine Periode eines Fehlens von Sprache und in diesem Fall nimmt Lastmax den aktualisierten Wert [α (A_{k,p} + LastMax)] an, wobei α ein vordefinierter Koeffizient zwischen 0 und 1 und beispielsweise zwischen 0,2 und 0,7 ist;
- die Erkennung eines Sprachsignals in dem Unterrahmen p des Rahmens k folgt auf eine Periode eines Vorliegens von Sprache und in diesem Fall nimmt Lastmax den aktualisierten Wert A_{k,p} an, wenn A_{k,p} > Lastmax.

14. Verfahren nach den Ansprüchen 12 oder 13, in dem der Wert des Grenzwerts Ωᵢ in Abhängigkeit von dem besagten maximalen Wert Lastmax durch Stützen auf den Vergleich zwischen:
- dem maximalen Wert eines Grenzwerts Lastmax; und
- den Werten [Kp.A_{i,j}] und [Kp.A_{i,j-1}], wobei Kp ein fixer Gewichtungskoeffizient zwischen 1 und 2 ist, ermittelt wird.

## Claims

1. A voice detection method allowing to detect the presence of speech signals in a noisy acoustic signal x(t) originating from a microphone, including the following successive steps:
- a prior sampling step comprising a cutting of the acoustic signal x(t) into a discrete acoustic signal {xᵢ} composed of a sequence of vectors associated with time frames i of length N, N corresponding to the number of sampling points, where each vector reflects the acoustic content of the associated frame i and is composed of N samples x_{(i-1)N+1}, x_{(i-1)N+2,...}, x_{iN-1}, x_{iN}, i being a positive integer;
- a step of calculating a detection function *FD*(*τ*) based on the calculation of a difference function *D*(*τ*) varying according to the offset *τ* over an integration window of length W starting at time t0, with: $D \left(τ\right) = {\sum }_{n = t 0}^{t 0 + W - 1} | x \left(n\right) - x \left(n + τ\right) | where 0 \leq τ \leq max \left(τ\right) ;$ where this step of calculating the detection function *FD*(*τ*) consists in calculating a discrete detection function *FDi*(*τ*) associated with the frames i;
- a step of searching for the minimum of the detection function *FD*(*τ*) and comparing this minimum with a threshold, for *τ* varying in a determined time interval called current interval for detecting the presence or not of a fundamental frequency F₀ characteristic of a speech signal in said current interval, where this step of searching for the minimum of the detection function *FD*(*τ*) and comparing this minimum with a threshold is carried out by searching, on each frame i, for the minimum rr(i) of the discrete detection function *FDi*(τ);
said method being **characterized in that** it comprises:
- a step of adapting the threshold in said current interval, according to values calculated from the acoustic signal x(t) set within said current interval,
where this step of adapting the threshold consists, for each frame i, in adapting a threshold Ωᵢ specific to the frame i according to reference values calculated from the values of the samples of the discrete acoustic signal {xᵢ} in said frame i;
where said step of searching for the minimum of the detection function *FD*(*τ*) and comparing this minimum with a threshold is carried out by comparing, on each frame i, the minimum rr(i) of the discrete detection function *FDi*(*τ*) with a threshold Ωᵢ specific to the frame i;
and wherein the step of adapting the thresholds Ωᵢ for each frame i includes the following steps:
a)- subdividing the frame i comprising N sampling points into T subframes of length L, where N is a multiple of T so that the length L=N/T is integer, and so that the samples of the discrete acoustic signal {xᵢ} in a subframe of index j of the frame i comprise the L following samples:
x_{(i-1)N+(j-1)L+1}, x_{(i-1)N+(j-1)L+2},...,x_{(i-1)N+jL}, j being a positive integer comprised between 1 and T;
b)- calculating the maximum values m_{i,j} of the discrete acoustic signal {xᵢ} in each subframe of index j of the frame i, with: ${m}_{i , j} = max \left\{{x}_{\left(i - 1\right) N + \left(j - 1\right) L + 1,} {x}_{\left(i - 1\right) N + \left(j - 1\right) L + 2, … ,} {x}_{\left(i - 1\right) N + jL}\right\} ;$
c)- calculating at least one reference value Ref_{i,j}, MRef_{i,j} specific to the subframe j of the frame i, the or each reference value Ref_{i,j}, MRef_{i,j} per subframe j being calculated from the maximum value m_{i,j} in the subframe j of the frame i;
d)- setting the value of the threshold Ωᵢ specific to the frame i according to all the reference values Ref_{i,j}, MRef_{i,j} calculated in the subframes j of the frame i;
and wherein, during step c), the following sub-steps are carried out on each frame i:
c1)- calculating the smoothed envelopes of the maxima *m̅_{i,j}* in each subframe of index j of the frame i, with:
*m̅_{i,j}* = *λm̅*_{*i,j*-1}+(1-*λ*)*m_{i,j}*, where *λ* is a predefined coefficient comprised between 0 and 1;
c2)- calculating the variation signals Δ_{i,j} in each subframe of index j of the frame i, with: ${Δ}_{i , j} = {m}_{i , j} - {\overline{m}}_{i , j} = λ \left({m}_{i , j} - {\overline{m}}_{i , j} - 1\right) ;$ and where at least one reference value called main reference value Ref_{i,j} per subframe j is calculated from the variation signal Δ_{i,j} in the subframe j of the frame i.

2. The voice detection method according to claim 1, wherein, during step c) and after the sub-step c2), the following sub-steps are carried out on each frame i:
c3)- calculating the variation maxima s_{i,j} in each subframe of index j of the frame i, where s_{i,j} corresponds to the maximum of the variation signal Δ_{i,j} calculated over a sliding window of length Lm prior to said subframe j, said length Lm being variable according to whether the subframe j of the frame i corresponds to a period of silence or presence of speech;
c4)- calculating the variation deviations δ_{i,j} in each subframe of index j of the frame i, with: ${δ}_{i , j} = {Δ}_{i , j} - {s}_{i , j} ;$ and where, for each subframe j of the frame i, two main reference values Ref_{i,j} are calculated respectively from the variation signal Δ_{i,j} and the variation deviation δ_{i,j}.

3. The voice detection method according to claim 2, wherein, during step c) and after the sub-step c4), a sub-step c5) of calculating the normalized variation signals Δ'_{i,j} and normalized variation deviations δ'_{i,j} in each subframe of index j of the frame i, is carried out as follows: $Δ {'}_{i , j} = \frac{{Δ}_{i , j}}{{\overline{m}}_{i , j}} = \frac{{m}_{i , j} - {\overline{m}}_{i , j}}{{\overline{m}}_{i , j}} ;$ $δ {'}_{i , j} = \frac{{δ}_{i , j}}{{\overline{m}}_{i , j}} = \frac{{m}_{i , j} - {\overline{m}}_{i , j} - {s}_{i , j}}{{\overline{m}}_{i , j}} ;$ and where, for each subframe j of a frame i, the normalized variation signal Δ'_{i,j} and the normalized variation deviation δ'_{i,j} constitute each a main reference value Ref_{i,j} so that, during step d), the threshold value Ωᵢ specific to the frame i is set according to the pair (Δ'_{i,j}, δ'_{i,j}) of normalized variation signals Δ'_{i,j} and normalized variation deviations δ'_{i,j} in the subframes j of the frame i.

4. The voice detection method according to claim 3, wherein, during step d), the threshold value Ωᵢ specific to the frame i is set by partitioning the space defined by the value of the pair (Δ'_{i,j}, δ'_{i,j}), and by examining the value of the pair (Δ'_{i,j}, δ'_{i,j}) on one or more successive subframes according to the value area of the pair (Δ'_{i,j}, δ'_{i,j}).

5. The voice detection method according to any one of claims 2 to 4, wherein, during the sub-step c3), the length Lm of the sliding window meets the following equations:
- Lm = L0 if the subframe j of the frame i corresponds to a period of silence;
- Lm = L1 if the subframe j of the frame i corresponds to a period of presence of speech;
with L1 < L0, and in particular with L1 = k1.L and L0 = k0.L, L being the length of the subframes of index j and k0, k1 being positive integers.

6. The voice detection method according to claim 2, wherein, during the sub-step c3), for each calculation of the variation maximum s_{i,j} in the subframe j of the frame i, the sliding window of length Lm is delayed of Mm frames of length N with respect to said subframe j.

7. The voice detection method according to claims 3 and 6, wherein, during the sub-step c3), the normalized variation maxima s'_{i,j} are also calculated in each subframe of index j of the frame i, where s'_{i,j} corresponds to the maximum of the normalized variation signal Δ'_{i,j} calculated over a sliding window of length Lm prior to said subframe j, where: $s {'}_{i , j} = \frac{{s}_{i , j}}{{\overline{m}}_{i , j}} ;$ and where each normalized variation maximum s'_{i,j} is calculated according to a minimization method comprising the following iterative steps:
- calculating *s'_{i,j}*=max{*s*'_{*i*,*j*-1};Δ'*_{i-Mₘ,j}*} and *s̃'_{i,j}*= max{*s*'_{*i,j-*1};Δ'_{*i*-*M*_{m,}j}}
- if rem (i, Lm) = 0, where rem is the remainder operator of the integer division of two integers, then: $s {'}_{i , j} = max \left\{{s}^{˜} {'}_{i , j - 1} ; Δ {'}_{i - {M}_{m} , j}\right\} ,$ ${s}^{˜} {'}_{i , j} = Δ {'}_{i - {M}_{m} , j}$
with *s*'_{0,1} = 0 and *s̃*'_{0,1} = 0;
and wherein, during step c4), the normalized variation deviations *δ'_{i,j}* are calculated in each subframe of index j of the frame i, as follows: $δ {'}_{i , j} = Δ {'}_{i , j} - s {'}_{i , j} .$

8. The voice detection method according to any one of claims 1 to 7, wherein, during step c), a sub-step c6) is carried out wherein the maximum maxima q_{i,j} are calculated in each subframe of index j of the frame i, where q_{i,j} corresponds to the maximum of the maximum value m_{i,j} calculated over a sliding window of fixed length Lq prior to said subframe j, where the sliding window of length Lq is delayed of Mq frames of length N with respect to said subframe j, and where another reference value called secondary reference value MRef_{i,j} per subframe j corresponds to said maximum of the maximum q_{i,j} in the subframe j of the frame i.

9. The voice detection method according to any one of claims 1 to 8, wherein, during step d), the threshold Ωᵢ specific to the frame i is divided into several sub-thresholds Ω_{i,j} specific to each subframe j of the frame i, and the value of each sub-threshold Ω_{i,j} is set at least according to the reference value(s) Ref_{i,j}, MRef_{i,j} calculated in the subframe j of the corresponding frame i.

10. The voice detection method according to claims 3 and 9, wherein, during step d), the value of each threshold Ω_{i,j} specific to the subframe j of the frame i is set by comparing the values of the pair (Δ'_{i,j}, δ'_{i,j}) with several pairs of fixed thresholds, the value of each threshold Ω_{i,j} being selected from several fixed values according to the comparisons of the pair (Δ'_{i,j}, δ'_{i,j}) with said pairs of fixed thresholds.

11. The voice detection method according to any one of claims 1 to 10, wherein, during step d), a procedure called decision procedure comprising the following sub-steps, for each frame i, is carried out:
- for each subframe j of the frame i, setting a decision index DECᵢ(j) which assumes either a state "1" of detection of a speech signal or a state "0" of non-detection of a speech signal.
- setting a temporary decision VAD(i) based on the comparison of the decision indices DECᵢ(j) with logical operators "OR", so that the temporary decision VAD(i) assumes a state "1" of detection of a speech signal if at least one of said decision indices DECᵢ(j) assumes this state "1" of detection of a speech signal.

12. The voice detection method according to claims 9 and 11, wherein, during the decision procedure, the following sub-steps, for each frame i, are carried out:
- storing a maximum threshold value Lastmax which corresponds to the variable value of a comparison threshold for the amplitude of the discrete acoustic signal {xᵢ} below which it is considered that the acoustic signal does not comprise a speech signal, this variable value being determined during the last frame of index k which precedes said frame i and wherein the temporary decision VAD(k) assumes a state "1" of detection of a speech signal;
- storing an average maximum value A_{i,j} which corresponds to the average maximum value of the discrete acoustic signal {xᵢ} in the subframe j of the frame i calculated as follows: ${A}_{i , j} = θ {A}_{i , j - 1} + \left(1 - θ\right) {a}_{i , j}$
where a_{i,j} corresponds to the maximum of the discrete acoustic signal {xᵢ} contained in a frame formed by the subframe j of the frame i and by at least one or more successive subframes that precede said subframe j; and
θ is a predefined coefficient comprised between 0 and 1 with *θ*<*λ* ;
- setting the value of each sub-threshold Ω_{i,j} according to the comparison between said maximum threshold value Lastmax and average maximum values A_{i,j} and A_{i,j-1} considered on two successive subframes j and j-1.

13. The voice detection method according to claim 12, wherein, during the decision procedure, the maximum threshold value Lastmax is updated each time the method considers that a subframe p of a frame k contains a speech signal, by implementing the following procedure:
- detecting a speech signal in the subframe p of the frame k follows a period of absence of speech, and in this case Lastmax takes the updated value [α(A_{k,p}+LastMax)], where α is a predefined coefficient comprised between 0 and 1, and for example comprised between 0.2 and 0.7;
- detecting a speech signal in the subframe p of the frame k follows a period of presence of speech, and in this case Lastmax takes the updated value A_{k,p} if A_{k,p} > Lastmax.

14. The voice detection method according to claim 12 or 13, wherein the threshold value Ωᵢ is set according to said maximum value Lastmax based on the comparison between:
- the maximum threshold value Lastmax; and
- the values [Kp.A_{i,j}] and [Kp.A_{i,j-1}], where Kp is a fixed weighting coefficient comprised between 1 and 2.
